# FASCICULE DE BREVET EUROPEEN

(11) **EP 1 576 577 B1**
(45) Date de publication et mention de la délivrance du brevet: **12.03.2014**
(21) Numéro de dépôt: 03767878.6
(22) Date de dépôt: 31.10.2003
(51) Int. Cl.: G10H 5/00

(54) **PROCEDE DE SIMULATION ET DE SYNTHESE NUMERIQUE D'UN PHENOMENE OSCILLANT**
VERFAHREN ZUM SIMULIEREN UND ZUR DIGITALEN SYNTHESE EINES SCHWINGUNGSVORGANGES
METHOD FOR SIMULATION AND DIGITAL SYNTHESIS OF AN OSCILLATING PHENOMENON

(30) Priorité: 31.10.2002 FR 0213682
(43) Date de publication de la demande: 21.09.2005
(73) Titulaire: CENTRE NATIONAL DE LA RECHERCHE SCIENTIFIQUE (CNRS), 75794 Paris Cedex 16 (FR)
(72) Inventeur: KERGOMARD, Jean, F-13004 Marseille (FR); GUILLEMAIN, Philippe, F-13400 Aubagne (FR); VOINIER, Thierry, F-13009 Marseille (FR)
(74) Mandataire: Reboussin, Yohann Mickaël Noël
(86) Numéro de dépôt international: PCT/FR2003/003264
(87) Numéro de publication internationale: WO 2004/042696

(56) Documents cités:
- US-A- 5 144 096
- US-A- 5 157 216
- US-A- 5 332 862
- US-A- 5 340 942
- US-A- 5 459 280

## Description

L'invention a pour objet un procédé de simulation numérique d'une interaction non linéaire entre une source excitatrice et une onde dans un résonateur et peut s'appliquer, en particulier, à la synthèse numérique, en temps réel, d'un phénomène oscillant tel que le son émis par un instrument de musique fonctionnant notamment en oscillations entretenues, comme un instrument à vent ou à corde frottée.

Les phénomènes de propagation des ondes et de formation des sons émis, en particulier, par un instrument de musique ont été étudiés scientifiquement depuis très longtemps.

En particulier, il est admis d'une façon générale, qu'un instrument de musique comprend, au moins, un excitateur, caractérisé par une caractéristique non linéaire, couplée éventuellement avec certains éléments linéaires (l'anche, les lèvres, l'archet, le marteau, etc...) et des éléments de résonateurs, en général linéaires, où il y a propagation d'ondes ainsi que, généralement, des éléments localisés (par exemple des trous latéraux ou des éléments simples du type masse ou ressort), en général linéaires également.

De façon analogue, un instrument numérique apte à synthétiser les sons émis par un instrument de musique, se compose généralement de trois éléments principaux, respectivement un premier élément dont le rôle est de capter les gestes d'un musicien et de les transformer en signaux/paramètres de contrôle, un deuxième élément réalisant le calcul du signal en temps réel, un troisième élément convertissant cette suite de nombres calculée en un signal sonore, au moyen de convertisseurs numérique/analogique, amplificateur, haut-parleurs.

La présente invention concerne essentiellement le deuxième élément de calcul du signal en temps réel.

On sait que la simulation numérique d'un son ou, plus généralement, d'un phénomène oscillant, peut s'effectuer par discrétisation dans le domaine temporel, d'équations constituant la représentation mathématique du phénomène physique à simuler. Un tel modèle s'exprime toujours sous la forme d'un système d'équations aux dérivées partielles couplées, linéaires ou non.

La simulation consiste alors, d'une façon générale, à calculer le plus rapidement possible la solution du modèle acoustique/mécanique décrivant le fonctionnement de l'instrument ou, du moins, des approximations préservant ses caractéristiques les plus importantes..

De nombreuses méthodes existent à cet effet et l'on peut, en particulier, citer les méthodes modales (qui décrivent le résonateur comme un filtre résonant constitué d'une somme de résonances élémentaires), particulaires (qui décrivent le milieu dans lequel il y a propagation d'onde sous forme de chaînes du type masses-ressorts-amortisseurs), ou les méthodes numériques de résolution d'équations aux dérivées partielles.

Cependant, la synthèse sonore en temps réel est difficile à réaliser et c'est pourquoi, depuis quelques années, on a développé d'autres méthodes basées sur un formalisme "traitement du signal" de la propagation des ondes dans les deux directions du résonateur de l'instrument. On peut citer, par exemple les méthodes appelées "Guide d'onde numérique" (digital wave guide) ou "Filtre d'onde numérique" (digital wave filter).

D'une façon générale, pour représenter la propagation d'une onde, on peut utiliser, dans le formalisme le plus simple, l'équation bien connue de d'Alembert, qui s'applique tant aux ondes longitudinales (acoustique par exemple) que transversales (vibration d'une corde par exemple). En particulier, dans le cas de la propagation d'une onde acoustique, la pression acoustique en tout point du résonateur d'un instrument à vent peut se décomposer en une somme de deux ondes de pression acoustique, l'une se propageant de l'instrumentiste vers le pavillon, et l'autre du pavillon vers l'instrumentiste, qui sont appelées onde-aller et onde-retour.

En pratique, cette propagation s'exprime par une équation de convolution (un filtrage linéaire), qui donne l'onde aller (ou retour) en un point du résonateur à chaque instant en fonction de l'onde aller (ou retour) en un autre point à chaque instant. Dans la formulation dite de Green, qui peut être mise en oeuvre sous forme numérique, l'équation de d'Alembert, stipule par exemple que ce filtre linéaire, appelé noyau de Green, est un retard pur (delay), dépendant de la vitesse de propagation dans le milieu et de sa longueur.

Dans un modèle de synthèse, ces ondes, respectivement aller et retour, sont représentées par deux signaux correspondant respectivement aux deux solutions propagatives de l'équation différentielle.

Une telle méthode de synthèse est mise en oeuvre, par exemple dans le document US-A-5,332,862 qui décrit un synthétiseur comprenant d'une façon générale:
- une partie non linéaire, simulant l'excitateur, sur laquelle sont appliqués deux paramètres de contrôle du son à simuler qui sont, dans ce cas, la pression du souffle du musicien et la pression de ses lèvres sur l'anche ou l'embouchure,
- une partie linéaire, simulant le résonateur, qui reçoit un signal noté qₒ, représentatif de l'onde aller, émis par la partie non linéaire et qui émet vers celle-ci un signal noté qᵢ, représentatif de l'onde retour,
- un moyen de création du son à partir des signaux issus de la partie linéaire et de la partie non linéaire,
- un convertisseur numérique-analogique produisant le son de synthèse.

Le brevet US 5,459,280 divulgue un système de synthèse physique de sons d'instrument de musique à vent, incluant deux modules non linéaires simulant respectivement l'anche et la langue de l'utilisateur, ainsi qu'un module linéaire simulant le résonateur de l'instrument. Le module de simulation du résonateur modélise une impédance d'entrée constante et fonctionne par décomposition en onde aller-retour.

Bien entendu, il existe d'autres types de synthétiseurs mais, jusqu'à présent, toutes les méthodes ayant recours à une modélisation des phénomènes physiques au sein de l'instrument étaient basées sur la décomposition de la vibration au sein du résonateur en termes de variables onde aller et onde retour.

Or, il est apparu que de telles méthodes présentaient plusieurs inconvénients.

Tout d'abord, lorsque le résonateur acoustique est constitué, par exemple, de plusieurs portions de tubes cylindriques de diamètres différents, le changement de section provoque l'apparition d'une onde transmise et d'une onde réfléchie à chaque interface. La présence d'interfaces a été prise en compte dès 1962 par J.L. Kelly et C.C. Lochbaum dans le cadre de la modélisation du conduit vocal.

Ce type de modélisation, qui est identique, dans son approche, à la théorie classique de l'optique géométrique, est employé également, par exemple, en sismique-réflexion, afin de décrire la propagation d'ondes élastiques dans un sol multicouches.

Il est connu, en effet qu'il est intéressant, dans tous les cas où une ou plusieurs ondes se propagent, de caractériser une interface par une matrice de diffusion, car on peut ainsi accéder directement aux réflexions et transmissions des différentes ondes. Toutefois, le comportement de cet élément localisé devient souvent difficile à appréhender et à calculer, dans la mesure où les équations d'interface et de continuité sont toujours écrites à la base avec des grandeurs physiques, par exemple en exprimant, à l'interface, la continuité de la pression ou du débit, de la force ou de la vitesse.

Il est donc souvent plus avantageux d'utiliser des matrices "impédances" ou "admittances", qui relient directement les grandeurs physiques, comme cela a été décrit par J. Kergomard en 1991.

D'autre part, lorsqu'il existe dans l'instrument à stimuler, des éléments localisés autres que des interfaces, la méthode "guides d'ondes" doit être complétée par une méthode du type "filtre d'onde" décrivant ces éléments localisés (tels que masse, ressort, amortisseur) pour raccorder correctement les différents sous-systèmes.

De même, lorsque le résonateur acoustique est constitué par exemple d'un tuyau conique, les ondes se déplaçant de l'instrumentiste vers le pavillon (aller) et du pavillon vers l'instrumentiste (retour) sont différentes, ce qui nécessite, soit de les modéliser de manière différente, au moyen de deux filtres linéaires correspondant aux noyaux de Green décrivant la propagation dans chaque sens, soit d'approximer le cône par une succession de cylindres de petite longueur et de diamètres différents.

Par ailleurs, le son produit par un instrument de musique n'est pas issu uniquement de la propagation d'une onde dans un résonateur, quelle que soit la complexité de sa géométrie, mais est le résultat du couplage non linéaire entre ce résonateur et une source excitatrice. Ce couplage non linéaire s'exprime physiquement entre les grandeurs physiques représentant une cause (pression dans le cas acoustique, force dans le cas mécanique) et un effet (débit dans le cas acoustique, vitesse dans le cas mécanique), appelées variables de Kirchhoff. Dans le cas acoustique, cette loi physique dite d'Euler-Bernoulli, version simplifiée des équations de Navier-Stokes utilisées en mécanique des fluides, stipule que la pression acoustique au niveau de l'anche ou des lèvres d'un instrument à vent est proportionnelle, à une constante additive près, au carré du débit acoustique. La formulation des ondes dans le résonateur sous forme d'ondes-aller et d'ondes-retour nécessite donc d'effectuer un changement de variables permettant d'exprimer le couplage non linéaire, non plus en fonction des variables physiques pression-débit, mais en fonction de ces nouvelles variables onde-aller et onde-retour, comme par exemple, dans le document US-A-5,332,862 déjà cité. Cependant, le changement de variables introduit une complexité supplémentaire dans le procédé de synthèse. C'est ainsi qu'on a proposé récemment l'emploi de méthodes itératives ou de tabulation pour calculer la solution du système non linéaire.

Les méthodes de synthèse utilisées jusqu'à présent ne permettent donc pas d'exprimer simplement le couplage non linéaire qui existe entre la source excitatrice et le résonateur de l'instrument et limitent la paramétrisation physique des algorithmes de synthèse.

L'invention a pour objet d'éviter de tels inconvénients et de lever ces limitations grâce à une nouvelle méthode de simulation et de synthèse en temps réel d'un phénomène oscillant, applicable spécialement mais non limitativement aux instruments à vent auto-oscillants. En particulier, l'invention a pour objet un procédé de simulation permettant de prendre en compte les processus physiques régissant le fonctionnement d'un instrument réel et dont la mise en oeuvre, numérique peut être particulièrement simple. Cette invention est définie dans les termes de la revendication 1.

En outre, à partir d'une méthode de base applicable à des instruments du type clarinette, à résonateur cylindrique, l'invention peut être adaptée à la simulation d'autres types d'instruments à vent ou à cordes.

Par ailleurs, l'invention ne se limite pas à la simulation d'instruments de musique mais peut s'appliquer, d'une façon générale à la synthèse numérique, en temps réel de phénomènes oscillants de toutes sortes.

D'une façon générale, l'invention a donc pour objet la simulation d'une interaction non linéaire entre une source excitatrice et une onde dans un résonateur, au moyen d'outils de calcul de signaux numériques, à partir d'équations dont la solution correspond à la manifestation physique d'un phénomène à simuler.

Conformément à l'invention, le phénomène à simuler se traduisant, à chaque instant et en un point donné du résonateur, par une relation linéaire entre deux variables représentatives de l'effet et de la cause dudit phénomène, on transcrit directement l'équation de l'impédance ou de l'admittance sous forme d'un modèle numérique permettant de réaliser une interaction non linéaire entre les deux variables de la relation d'impédance ou d'admittance.

A cet effet, le modèle comporte, d'une part, au moins une partie linéaire représentant directement l'impédance ou l'admittance dite d'entrée du résonateur, c'est-à-dire au point où se manifeste l'interaction non linéaire et, d'autre part, une partie non linéaire modélisant le rôle de la source excitatrice du phénomène à simuler.

En particulier, pour la synthèse numérique, en temps réel, d'un phénomène oscillant, l'invention permet, à partir d'un système d'équations entre au moins deux variables représentatives du comportement du résonateur, d'établir une expression de l'impédance ou de l'admittance d'entrée du résonateur sous forme d'un filtre linéaire comportant des retards, sans décomposition en ondes aller-retour, de façon à réaliser au moins une partie linéaire du modèle qui peut être couplée à une boucle non linéaire faisant intervenir l'évolution de la non-linéarité telle qu'elle s'exprime entre les deux variables de la relation d'impédance ou d'admittance du résonateur.

De façon particulièrement avantageuse, cette partie linéaire du modèle est constituée de la somme de deux guides d'ondes élémentaires réalisant une fonction de transfert entre les deux variables de la relation d'impédance ou d'admittance.

Selon une autre caractéristique particulièrement avantageuse, le modèle est piloté par au moins deux paramètres représentatifs de l'interaction physique non linéaire entre la source et le résonateur, au moyen d'une boucle reliant la sortie à l'entrée de la partie linéaire et comprenant une fonction non linéaire jouant le rôle de source excitatrice pour le résonateur.

Ainsi, contrairement aux procédés de synthèse utilisés habituellement, le procédé selon l'invention ne fait pas appel aux ondes aller et retour, mais exprime directement et numériquement la relation linéaire, dite relation d'impédance, entre les variables cause et effet, c'est à dire pression et débit dans le cas acoustique, force et vitesse dans le cas mécanique.

Naturellement, cette relation fait apparaître des éléments propagatifs, faisant intervenir des filtres et des retards, dans la mesure où le phénomène physique à simuler est inchangé.

Cependant, grâce au procédé selon l'invention, cette relation est facilement exploitable sous forme numérique et peut ensuite être associée avec la relation non linéaire exprimée physiquement entre les mêmes variables.

Comme indiqué plus haut, la présente invention concerne donc essentiellement l'élément de modélisation d'un instrument numérique qui, à partir de paramètres élaborés par un moyen de contrôle, tels qu'un capteur gestuel commandé par le musicien, calcule en temps réel un signal susceptible d'être transformé en signal sonore par un élément de conversion.

En particulier, pour la synthèse, en temps réel, par modélisation physique, du son d'un instrument de musique résultant d'un couplage non linéaire entre la source excitatrice et le résonateur, l'invention permet de résoudre le système d'équations représentatif du phénomène à simuler en exprimant directement et numériquement la relation linéaire d'impédance ou d'admittance entre les variables cause et effet et en associant cette relation linéaire sous forme numérique à la relation non linéaire entre les mêmes variables. De plus, dans le cas d'un résonateur de géométrie complexe, celui-ci peut être décomposé en éléments successifs, de façon à combiner les relations linéaires élémentaires correspondant respectivement à chaque élément du résonateur, afin d'obtenir une impédance ou admittance correspondant à la géométrie de l'instrument.

Comme on l'a indiqué, l'invention s'applique, en particulier, à la synthèse en temps réel des sons produits par un instrument à vent. Dans ce cas, les deux variables de la relation d'impédance sont la pression et le débit acoustiques à l'entrée du résonateur.

Dans le cas d'un résonateur cylindrique ayant une extrémité ouverte, il est particulièrement avantageux de réaliser la partie linéaire du modèle de transcription numérique de l'équation de l'impédance sous forme d'une somme de deux guides d'ondes élémentaires ayant pour source excitatrice le débit à l'entrée du résonateur et réalisant la fonction de transfert : ${Z}_{e} \left(ω\right) = \frac{Pe \left(ω\right)}{Ue \left(ω\right)} = \frac{1}{1 + exp \left(-2⁢ik\left(ω\right)⁢L\right)} - \frac{exp \left(-2⁢ik\left(ω\right)⁢L\right)}{1 + exp \left(-2⁢ik\left(ω\right)⁢L\right)}$
dans laquelle :
- ω est la pulsation de l'onde
- Ze(ω) est l'impédance d'entrée du résonateur,
- Pe(ω) et Ue(ω) sont les transformées de Fourier des valeurs adimensionnées de la pression et du débit à l'entrée du résonateur,
- k(ω) est une fonction de la pulsation de l'onde qui dépend du phénomène à simuler,
- L est la longueur du résonateur.

Selon une autre caractéristique, chacun des deux guides d'ondes fait intervenir un filtre ayant pour fonction de transfert : $- F ⁢ {\left(ω\right)}^{2} = - exp \left(-2⁢ik\left(ω\right)⁢L\right)$
et représentant un trajet aller-retour d'une onde avec changement de signe à l'extrémité ouverte du résonateur, chaque guide d'onde correspondant à un terme de l'équation de l'impédance.

Un tel modèle peut avantageusement être piloté par la longueur du résonateur et au moins deux paramètres représentatifs de l'interaction physique non linéaire entre la pression et le débit à l'entrée du résonateur, au moyen d'une boucle reliant la sortie à l'entrée de la partie linéaire et comprenant une fonction non linéaire jouant le rôle de source excitatrice pour le résonateur.

En particulier, pour la synthèse en temps réel des sons à simuler, on réalise une formulation, dans le domaine temporel, de la réponse impulsionnelle du résonateur, en approximant les pertes représentées par le filtre au moyen d'un filtre numérique approché.

L'invention couvre d'autres caractéristiques essentielles mentionnées dans les revendications et portant, en particulier, sur les équations utilisées par l'outil de calcul des signaux numériques et qui conduisent à des modèles à guides d'ondes dépendant du phénomène à simuler.

En effet, selon une caractéristique essentielle de l'invention, la méthode proposée pour la simulation d'un phénomène simple comme la propagation d'une onde dans un résonateur cylindrique, peut être adaptée de multiples façons pour la simulation de phénomènes plus complexes et, en particulier, de divers types d'instruments.

Dans la description qui va suivre, on va donc exposer en détail la méthode de simulation, les équations utilisées et le modèle à mettre en oeuvre pour la synthèse du son d'un instrument à résonateur acoustique cylindrique à anche, du type clarinette, et ensuite certaines adaptations pour la simulation d'autres types d'instruments.

La figure 1 représente schématiquement l'ensemble d'un instrument numérique pour la simulation d'un instrument à vent, par le procédé selon l'invention.

La figure 2 donne deux diagrammes représentant respectivement, à gauche la fonction de transfert, en Hertz, d'un modèle d'anche à un mode et à droite, la réponse impulsionnelle en fonction des échantillons, avec une fréquence d'échantillonnage de 44 100 Hertz.

La figure 3 est un schéma de calcul par combinaison de guides d'ondes, représentant l'impédance d'entrée d'un résonateur cylindrique.

La figure 4 donne deux diagrammes représentant respectivement, pour un résonateur cylindrique, en haut l'impédance d'entrée en fonction de la fréquence indiquée en Hertz et, en bas, la réponse impulsionnelle en fonction du temps, en secondes.

La figure 5 est un schéma de calcul d'un modèle de simulation d'un instrument à anche à résonateur cylindrique.

La figure 6 donne deux diagrammes analogues à la figure 3, représentant respectivement, pour un modèle de résonateur calculé selon l'invention, en haut l'impédance d'entrée approchée et en bas la réponse impulsionnelle approchée.

La figure 7 donne deux diagrammes analogues à la figure 2, représentant respectivement, pour un modèle d'anche calculé selon l'invention, à gauche la fonction de transfert et à droite la réponse impulsionnelle.

La figure 8a montre les variations, en fonction du temps indiqué en secondes, de la pression acoustique interne au niveau de l'embouchure d'un résonateur cylindrique. Les figures 8b et 8c sont des agrandissements des transitoires d'attaque et d'extinction.

La figure 9 donne deux diagrammes représentant respectivement, à gauche la fonction de transfert et à droite la réponse impulsionnelle, pour un modèle d'anche multimode calculé selon l'invention.

La figure 10 donne deux diagrammes représentant le spectre de la pression acoustique externe, respectivement en haut pour une anche à un seul mode et en bas pour une anche à modes multiples.

La figure 11 est un schéma de calcul représentant l'impédance d'un résonateur cylindrique avec impédance terminale.

La figure 12 est un schéma de calcul représentant l'impédance d'un résonateur conique.

La figure 13 est un schéma de calcul représentant l'impédance d'un résonateur pour instruments à vent.

La figure 14 est un schéma général de calcul représentant l'impédance d'une combinaison en parallèle de résonateurs cylindriques.

La figure 15 donne deux diagrammes représentant respectivement, dans le cas d'une corde, en haut l'admittance exacte et en bas l'admittance approchée, en fonction de la fréquence indiquée en Hertz.

La figure 16 est un modèle d'instrument numérique simulant un instrument à corde.

La figure 17 montre, pour une corde frappée, les variations au cours du temps, en haut de la vitesse de la corde au point de contact et, en bas, de la force exercée par le marteau sur la corde.

La figure 18 représente, pour une corde frappée, la trajectoire de la force au cours du temps, en fonction du déplacement relatif du marteau par rapport à la corde.

La figure 19 est un schéma général de simulation d'un instrument fonctionnant par couplage non linéaire entre une source excitatrice et un résonateur.

L'invention va d'abord être décrite dans son application à un instrument à vent du type clarinette.

Sur la figure 1, on a représenté schématiquement l'ensemble d'un instrument numérique pour la mise en oeuvre de l'invention comprenant, d'une façon générale, un élément de contrôle I comportant un capteur gestuel 1 commandé par un opérateur 10 et transformant les actions de celui-ci en paramètres de contrôle ωᵣ, ζ, γ, L, un élément de modélisation II sur lequel agissent les paramètres de contrôle, comportant une partie non linéaire 2, associée à une partie linéaire 3, et un élément III de création du son, comportant un moyen 4 de génération, à partir des signaux calculés par l'élément de modélisation II, d'un signal qui est transformé en son synthétisé par un convertisseur numérique-analogique 5. Comme on le sait, les phénomènes physiques mis en jeu lors de la production du son de la clarinette, s'expriment d'une part, par une équation de propagation linéaire des ondes dans le tuyau avec perte, et d'autre part, par une équation non linéaire reliant le débit avec la pression et le déplacement de l'anche au niveau de l'embouchure de l'instrument.

Un modèle de simulation du son comprend donc une partie linéaire du modèle correspondant au résonateur de l'instrument qui, dans le cas de la clarinette est constitué d'un tube cylindrique. Pour cette géométrie, en supposant que le rayon du tube est grand devant les épaisseurs des couches limites, la pression acoustique à l'intérieur du tube est régie par une équation de la forme : $\frac{{\partial }^{2} ⁢ p \left(x, t\right)}{\partial {x}^{2}} - \frac{1}{{c}^{2}} ⁢ \frac{{\partial }^{2} ⁢ p \left(x, t\right)}{\partial {t}^{2}} - α ⁢ \frac{\partial \frac{3}{2} ⁢ p \left(x, t\right)}{\partial t ⁢ \frac{3}{2}} = 0$ où $α = \frac{2}{Rc {/}_{2} 3} ⁢ \left(\sqrt{{1}_{v}}+\left(\frac{cp}{cv}-1\right)⁢\sqrt{{1}_{t}}\right) . ,$ R étant le rayon du tube, c'est-à-dire 7mm dans le cas de la clarinette. Les valeurs des constantes physiques, en unités mKs, sont : c=340, Iv=4.10-8, $\frac{Cp}{Cv} = 1.4.$ It=5.6.10-8,

En recherchant les solutions du type exp (i(ωt-k(ω)x)), ω étant la pulsation de l'onde, on peut écrire : $k ⁢ {\left(ω\right)}^{2} = \frac{{ω}^{2}}{{c}^{2}} ⁢ \left(1-i{/}_{2} 3{αc}^{2}⁢{ω}^{-}⁢½\right)$

En remplaçant $\sqrt{1 + x}$ par la valeur approchée $1 + \frac{x}{2}$ lorsque x est petit, l'expression approchée classique de k(ω), que nous utiliserons par la suite, devient : $k \left(ω\right) = \frac{ω}{c} - \frac{{i}^{{/}_{2} 3}}{2} ⁢ {αcω}^{½}$

On sait que, si l'on considère un tuyau de longueur infinie que l'on suppose excité en x=0 et t=0 par une impulsion Dirac δ(x)δ(t), en tout point x>0, la pression acoustique propagée à partir de cette source s'écrit sous la forme d'une somme continue de toutes les ondes susceptibles de se propager dans le tuyau : $p \left(x, t\right) = \int exp \left(-ik\left(ω\right)⁢x\right) ⁢ exp \left(iωt\right) ⁢ dω$ qui apparaît comme la Transformée de Fourier inverse de la valeur exp(-ik(ω)).

Dans ce qui suit, on réservera le terme "guide d'onde" à la formulation dite de Green représentant la propagation d'une onde dans un milieu, et incluant la dissipation et la dispersion.

Dans ce formalisme de Green, la fonction de transfert d'un tuyau de longueur L, représentant la propagation, la dissipation et la dispersion est : $F \left(ω\right) = exp \left(-ik\left(ω\right)⁢L\right) = exp \left(-\frac{1}{2}⁢αc⁢\sqrt{\frac{ω}{2}}⁢L\right) \times exp \left(-i⁢\left(\frac{ω}{c}⁢L+\frac{1}{2}⁢αc⁢\sqrt{\frac{ω}{2}}⁢L\right)\right)$

La dissipation représentée par le module de F(ω) et la dispersion représentée par la phase de F(ω) sont donc proportionnelles à $\sqrt{ω} ,$ tandis que le retard de propagation est donné par $\frac{L}{c} .$ La longueur du tuyau sera donc le paramètre de c contrôle de la hauteur et son rayon le paramètre de contrôle des pertes.

On sait, d'autre part, que les transformées de Fourier des pressions et débits adimensionnés à l'entrée (Pe(ω), Ue(ω)) et en sortie (Ps(ω), Us(ω)), du résonateur, sont liés par le système d'équations : ${P}_{e} \left(ω\right) = cos \left(k\left(ω\right)⁢L\right) ⁢ {P}_{s} \left(ω\right) + i sin \left(k\left(ω\right)⁢L\right) ⁢ {U}_{s} \left(ω\right)$ ${U}_{e} \left(ω\right) = i ⁢ sin \left(k\left(ω\right)⁢L\right) ⁢ {P}_{s} \left(ω\right) + cos \left(k\left(ω\right)⁢L\right) ⁢ {U}_{s} \left(ω\right)$

De façon classique, afin de modéliser la pression acoustique interne, le rayonnement peut être négligé. L'extrémité ouverte de l'instrument est donc parfaitement réfléchissante, ce qui entraîne que Ps(ω)=0. Ceci permet d'exprimer la relation entre pression et débit à l'entrée du résonateur : ${P}_{e} \left(ω\right) = i ⁢ tan \left(k\left(ω\right)⁢L\right) ⁢ {U}_{e} \left(ω\right) = {Z}_{e} \left(ω\right) ⁢ {U}_{e} \left(ω\right)$
où Ze(ω) = i tan(k(ω)L) est l'impédance d'entrée normalisée du résonateur.

Dans le cas d'un modèle classique d'anche ou de lèvres à un mode, le déplacement adimensionné x(t) de l'anche par rapport à son point d'équilibre, et la pression acoustique pe(t) qui le produit sont liés par l'équation : $\frac{1}{{ω}_{r}^{2}} ⁢ \frac{{d}^{2} ⁢ x \left(t\right)}{d ⁢ {t}^{2}} + \frac{{q}_{r}}{{ω}_{r}} ⁢ \frac{dx \left(t\right)}{dt} + x \left(t\right) = \pm {p}_{e} \left(t\right)$
avec le signe + lorsque la pression tend à fermer l'anche ou les lèvres et le signe - lorsque la pression tend à les ouvrir,
et dans laquelle ωᵣ=2π*f*ᵣ correspond à la fréquence de résonance *f*r, par exemple 2500 Hz et qᵣ est le facteur de qualité de l'anche, par exemple 0,2.

En écrivant, l'équation (5) avec le signe + dans le domaine de Fourier, on obtient la fonction de transfert de l'anche : $\frac{X \left(ω\right)}{Pe \left(ω\right)} = \frac{{ω}_{r}^{2}}{{ω}_{r}^{2} - {ω}^{2} + iω ⁢ {q}_{r} ⁢ {ω}_{r}}$ dont la réponse impulsionnelle est donnée par : $x \left(t\right) = \frac{2 ⁢ ω}{\sqrt{4 - {qr}^{2}}} ⁢ exp \left(-\frac{1}{2}⁢{ω}_{r}⁢{q}_{r}⁢t\right) ⁢ sin \left(\frac{1}{2}⁢\sqrt{4 - {qr}^{2}}⁢{ω}_{r}⁢t\right)$

A titre d'exemple, la figure 2 donne deux diagrammes indiquant respectivement, à gauche la fonction de transfert et à droite, la réponse impulsionnelle du modèle d'anche, pour une fréquence de résonance *f*r= 2 500Hz et un facteur de qualité qr=0,2.

Comme on le verra plus loin, il est important de noter que x(0)=0.

Par ailleurs, dans le cas d'un instrument à anche de type clarinette ou à embouchure de type trompette, la pression acoustique pe(t) et le débit acoustique ue(t) (adimensionnés) à l'entrée du résonateur sont reliés de façon non-linéaire par l'équation : ${u}_{e} \left(t\right) = \frac{1}{2} ⁢ \left(1-sign⁢\left(γ-x\left(t\right)-1\right)\right) ⁢ sign ⁢ \left(γ-{p}_{e}\left(t\right)\right) ⁢ ζ ⁢ \left(1-γ+x\left(t\right)\right) ⁢ \sqrt{\left|γ-{p}_{e}\left(t\right)\right|}$

Dans le cas d'un instrument à anche, le paramètre ζ est caractéristique de l'embouchure et prend en compte la position des lèvres et le rapport de section entre le bec et le résonateur. Ce paramètre ζ est proportionnel à la racine carrée de l'ouverture de l'anche au repos et est compris, habituellement entre 0,2 et 0,6.

Le paramètre γ est le rapport entre la pression à l'intérieur de la bouche d'un instrumentiste et la pression de plaquage statique de l'anche. Pour un tuyau sans perte, il va de $\frac{1}{3}$ pour la mise en vibration à $\frac{1}{2}$ pour la position d'anche battante.

Les paramètres ζ et γ sont donc deux paramètres de jeu importants dans la mesure où ils représentent, respectivement, la manière dont l'instrumentiste pince l'anche et la pression du souffle dans l'instrument.

En combinant l'équation de déplacement de l'anche ou des lèvres, la relation d'impédance et la caractéristique non linéaire, il apparaît que la pression et le débit acoustiques, au niveau de l'embouchure sont contrôlés par le système d'équations suivant : $\frac{1}{{ω}_{r}^{2}} ⁢ \frac{{d}^{2} ⁢ x \left(t\right)}{d ⁢ {t}^{2}} + \frac{{q}_{r}}{{ω}_{r}} ⁢ \frac{dx \left(t\right)}{dt} + x \left(t\right) = \pm {p}_{e} \left(t\right)$ ${P}_{e} \left(ω\right) = i tan ⁢ \left(\frac{ωL}{c}-\frac{{i}^{3 / 2}}{2}⁢{αcω}^{1 / 2}⁢L\right) ⁢ {U}_{e} \left(ω\right)$ ${u}_{e} \left(t\right) = \frac{1}{2} ⁢ \left(1-sign⁢\left(γ-x\left(t\right)-1\right)\right) ⁢ sign ⁢ \left(γ-{p}_{e}\left(t\right)\right) ⁢ ζ ⁢ \left(1-γ+x\left(t\right)\right) ⁢ \sqrt{\left|γ-{p}_{e}\left(t\right)\right|}$

Le but de l'invention est donc de trouver une formulation dans le domaine temporel de la relation d'impédance permettant de résoudre ce système de trois équations, en modélisant la relation d'impédance en termes de guides d'onde élémentaires.

Pour modéliser l'impédance d'entrée du résonateur en termes de guides d'onde élémentaires, on écrit la transformée de Fourier de l'impédance Zₑ(ω) sous la forme : ${Z}_{e} \left(ω\right) = i tan \left(k\left(ω\right)⁢L\right) = i ⁢ \frac{sin \left(k\left(ω\right)⁢L\right)}{cos \left(k\left(ω\right)⁢L\right)} = \frac{exp \left(ik\left(ω\right)⁢L\right) - exp \left(-ik\left(ω\right)⁢L\right)}{exp \left(ik\left(ω\right)⁢L\right) + exp \left(-ik\left(ω\right)⁢L\right)}$

Cette expression peut s'écrire sous la forme : ${Z}_{e} \left(ω\right) = \frac{Pe \left(ω\right)}{Ue \left(ω\right)} = \frac{1}{1 + exp \left(-2⁢ik\left(ω\right)⁢L\right)} - \frac{exp \left(-2⁢ik\left(ω\right)⁢L\right)}{1 + exp \left(-2⁢ik\left(ω\right)⁢L\right)}$

La figure 3 représente un modèle de calcul par combinaison de guides d'ondes, directement issu de cette dernière équation et dont la fonction de transfert est l'impédance d'entrée du résonateur. Il est constitué d'une somme de deux guides d'ondes élémentaires. L'élément supérieur correspond au premier terme de l'équation (12) tandis que l'élément inférieur correspond au deuxième. Le filtre dont la fonction de transfert est - F(ω)² = - exp(-2ik(ω)L) représente un trajet aller-retour, avec changement de signe de la pression acoustique à l'extrémité ouverte.

A titre d'exemple, la figure 4 donne deux diagrammes représentant respectivement, pour un tuyau de longueur L = 0.5m et de rayon R=7mm, en haut la variation de l'impédance d'entrée du résonateur en fonction de la fréquence et, en bas, la réponse impulsionnelle du modèle à guides d'onde correspondant, calculée par transformée de Fourier inverse de l'impédance.

Le système des trois équations physiques couplées (9), (10), (11) permet d'introduire la non-linéarité sous forme d'une boucle reliant la sortie pe du résonateur à l'entrée ue.

La figure 5 donne un schéma de calcul équivalent permettant, pour la simulation d'un instrument à anche ou embouchure, de coupler non linéairement le déplacement de l'anche ou des lièvres et la pression acoustique avec le débit acoustique à l'entrée du résonateur, en calculant, à chaque instant échantillonné, la pression acoustique interne au niveau de l'embouchure.

Le modèle est entièrement piloté par la longueur L du résonateur et au moins deux paramètres ζ et γ représentatifs de l'interaction physique non linéaire entre la source et le résonateur, au moyen d'une boucle reliant l'entrée à la sortie de la partie linéaire et comprenant une fonction non-linéaire jouant le rôle de source excitatrice pour le résonateur. Comme le montre la Figure 4, la partie linéaire reprend le schéma de la Figure 2 et la fonction non-linéaire f est contrôlée par les deux paramètres ζ et γ permettant de simuler le jeu d'un instrumentiste, et a comme paramètres d'entrée, dans le cas d'une clarinette, la pression à l'embouchure et le déplacement x(t) de l'anche par rapport à son point d'équilibre, calculé en fonction de la pression à l'embouchure, par un modèle d'anche (m) qui constitue l'excitateur.

Aucun signal d'entrée n'est nécessaire, dans la mesure où γ est directement proportionnel à la pression dans la bouche de l'instrumentiste. C'est donc la non-linéarité elle-même, et son évolution imposée par l'instrumentiste, qui joue le rôle de source excitatrice, conformément au modèle physique.

Pour la synthèse, en temps réel, des sons à simuler, le modèle nécessite un échantillonnage numérique et, pour cela, on réalise une formulation, dans le domaine temporel, de la réponse impulsionnelle du résonateur, correspondant à la transformée de Fourier inverse de l'impédance. Cette formulation dans le domaine temporel permet de calculer la pression pe(t) à l'embouchure en fonction du débit ue(t) mais il est nécessaire, pour cela, d'approximer les pertes représentées par le filtre F(ω) au moyen d'un filtre numérique approché. On va donc utiliser une approximation de la fonction de transfert du filtre, - F(ω)² = -exp(-2ik(ω)L), dont les coefficients sont déterminés à partir de variables physiques telles que la longueur du résonateur et son rayon, de façon à pouvoir apporter les modifications nécessaires en fonction de la géométrie du résonateur. A cet effet, on exprime analytiquement les coefficients du filtre numérique comme des fonctions de paramètres physiques.

En pratique, il est particulièrement avantageux d'utiliser un filtre à un pôle en exprimant la fonction de transfert approchée sous la forme : ${F}^{˜} \left(ϖ\right) = \frac{{b}_{o } ⁢ exp \left(-2⁢iϖD\right)}{1 - {a}_{1 } ⁢ exp \left(-iϖ\right)}$ dans laquelle $ϖ = \frac{ω}{{f}_{e}} ,$ *f*e étant la fréquence d'échantillonnage, et $D = {f}_{e} ⁢ \frac{L}{c}$ est le retard pur correspondant à un trajet aller ou retour des ondes dans le résonateur.

Les paramètres b0 et a1 sont exprimés en fonction des paramètres physiques de telle sorte que |F(ω)²|² = |F̃(ω)|² pour deux valeurs données de ω.

La première valeur ω1 retenue est celle de la fréquence fondamentale de jeu. Ceci permet d'assurer un temps de décroissance de la fréquence fondamentale de la réponse impulsionnelle du modèle à guides d'ondes utilisant le filtre approché, identique à celui du modèle à guides d'ondes utilisant le filtre exact.

La deuxième valeur ω2 retenue est celle d'un harmonique choisi de façon à obtenir une décroissance globale identique des réponses impulsionnelles des guides d'onde, respectivement, exact et approché.

Le choix de cette deuxième valeur ω2 est donc plus libre. Elle correspond, par exemple, au second pic de résonance dans le cas de la clarinette mais, dans certains cas, comme on le verra plus loin dans le cas de la trompette, il peut être préférable de choisir un harmonique de rang supérieur.

Le système d'équations à résoudre est donné par : ${\left|F⁢{\left({ω}_{1}\right)}^{2}\right|}^{2} ⁢ \left(1+{a}_{1}^{2}-2⁢{a}_{1} cos\left({ϖ}_{1}\right)\right) = {b}_{0}^{2}$ ${\left|F⁢{\left({ω}_{2}\right)}^{2}\right|}^{2} ⁢ \left(1+{a}_{1}^{2}-2⁢{a}_{1}⁢cos\left({ϖ}_{2}\right)\right) = {b}_{0}^{2}$ dans lequel ${\left|F⁢{\left(ω\right)}^{2}\right|}^{2} = exp \left(-2⁢αc⁢\sqrt{\frac{ω}{2}}⁢L\right) .$

En négligeant la dispersion introduite par la partie non-linéaire de la phase de F(ω), les fréquences des harmoniques sont : ${ϖ}_{k} = \frac{cπ ⁢ \left(k-\frac{1}{2}\right)}{Lfe}$ où 2k-1 est le rang de l'harmonique.

En notant :
c₁ = cos(ω̅₁), c₂ = cos(ω̅₂),F₁ = |F(ω₁)²|², F₂ = |F(ω₂)²|², A₁ = F₁c₁, A₂ = F₂c₂, les coefficients a1 et b0 sont donnés par : ${a}_{1} = \frac{A ⁢ 1 - A ⁢ 2 - \sqrt{{\left({A}_{1}-{A}_{2}\right)}^{2} - {\left({F}_{1}-{F}_{2}\right)}^{2}}}{{F}_{1} - {F}_{2}}$
${b}_{0} = \frac{\sqrt{2 ⁢ {F}_{1} ⁢ {F}_{2} ⁢ \left({c}_{1}-{c}_{2}\right) ⁢ \left({A}_{1}-{A}_{2}-\sqrt{{\left({A}_{1}-{A}_{2}\right)}^{2} - {\left({F}_{1}-{F}_{2}\right)}^{2}}\right)}}{{F}_{1} - {F}_{2}}$

A partir de l'expression de l'impédance d'entrée du résonateur: $Ze \left(ω\right) = \frac{1}{1 + exp \left(-2⁢ik\left(ω\right)⁢L\right)} - \frac{exp \left(-2⁢ik\left(ω\right)⁢L\right)}{1 + exp \left(-2⁢ik\left(ω\right)⁢L\right)} ,$
et en notant z=exp(iω̅)̅, on tire directement : $\begin{matrix}\frac{{P}_{e} \left(z\right)}{{U}_{e} \left(z\right)} & = \frac{1}{1 + \left(\frac{{b}_{0}}{1 - {a}_{1} ⁢ {z}^{- 1}}\right) ⁢ {z}^{- 2 ⁢ D}} - \frac{\left(\frac{{b}_{0}}{1 - {a}_{1} ⁢ {z}^{- 1}}\right) ⁢ {z}^{- 2 ⁢ D}}{1 + \left(\frac{{b}_{0}}{1 - {a}_{1} ⁢ {z}^{- 1}}\right) ⁢ {z}^{- 2 ⁢ D}} \\ & = \frac{1 - {a}_{1} ⁢ {z}^{- 1} - {b}_{0} ⁢ {z}^{- 2 ⁢ D}}{1 - {a}_{1} ⁢ {z}^{- 1} + {b}_{0} ⁢ {z}^{- 2 ⁢ D}}\end{matrix}$
d'où l'on tire l'équation aux différences : ${p}_{e} \left(n\right) = {u}_{e} \left(n\right) - {a}_{1} ⁢ {u}_{e} ⁢ \left(n-1\right) - {b}_{0} ⁢ {u}_{e} ⁢ \left(n-2⁢D\right) + {a}_{1} ⁢ {p}_{e} ⁢ \left(n-1\right) - {b}_{0} ⁢ {p}_{e} ⁢ \left(n-2⁢D\right)$

La figure 6 donne deux diagrammes montrant respectivement, en haut la variation de l'impédance d'entrée du résonateur approché en fonction de la fréquence et, en bas, la réponse impulsionnelle du modèle à guides d'onde correspondant, calculée à partir de l'équation aux différences pour un tuyau cylindrique de longueur L=0.5m et de rayon R=7mm.

On constate que le modèle ainsi établi donne une réponse impulsionnelle très proche de celle du résonateur, représentée sur la figure 2.

De même que pour le filtre représentant les pertes, la relation entre la pression acoustique et le déplacement de l'excitateur (anche ou lèvres) doit être discrétisée dans le domaine temporel. Or, la réponse impulsionnelle de l'anche est une sinusoïde amortie de façon exponentielle qui satisfait à la condition x(0)=0, comme on l'a indiqué plus haut. Il est donc possible de construire un filtre numérique pour lequel le déplacement de l'anche à l'instant ${t}_{n} = \frac{n}{fe}$ est fonction de la pression acoustique à l'instant ${t}_{n - 1} = \frac{n - 1}{fe}$ et non pas tₙ. Ceci permet de respecter la propriété x(0)=0 du système continu lorsque l'anche est soumise à une excitation Dirac. Pour satisfaire cette condition, au lieu d'utiliser la transformation bilinéaire pour approximer les termes iω et -ω², on utilise, selon l'invention, les expressions $iω \approx \frac{fe}{2} ⁢ \left(z-{z}^{- 1}\right)$ et -ω²≈fₑ²(z - 2 + z⁻¹), qui correspondent à une différentiation numérique centrée exacte au second ordre.

Avec ces approximations, la fonction numérique de transfert de l'anche est donnée par : $\begin{matrix}\frac{X \left(z\right)}{Pe \left(z\right)} & = \frac{{ω}_{r}^{2}}{{ω}_{r}^{2} + {{f}_{e}}^{2} ⁢ \left(z-2+{z}^{- 1}\right) + \frac{{f}_{e}}{2} ⁢ \left(z-{z}^{- 1}\right) ⁢ {q}_{r} ⁢ {ω}_{r}} \\ & = \frac{{z}^{- 1}}{\frac{{{f}_{e}}^{2}}{{ω}_{r}^{2}} + \frac{{f}_{e} ⁢ {q}_{r}}{2 ⁢ {ω}_{r}} - {z}^{- 1} ⁢ \left(\frac{2 ⁢ {{f}_{e}}^{2}}{{ω}_{r}^{2}}-1\right) - {z}^{- 2} ⁢ \left(\frac{{f}_{e} ⁢ {q}_{r}}{2 ⁢ {ω}_{r}}-\frac{{{f}_{e}}^{2}}{{ω}_{r}^{2}}\right)}\end{matrix}$ d'où l'on tire l'équation aux différences : $x \left(n\right) = 0 \times {p}_{e} \left(n\right) + {b}_{1 ⁢ a} ⁢ {p}_{e} ⁢ \left(n-1\right) + {a}_{1 ⁢ a} ⁢ x ⁢ \left(n-1\right) + {a}_{2 ⁢ a} ⁢ x ⁢ \left(n-2\right)$
dans laquelle les coefficients b1a, a1a et a2a sont définis par : ${a}_{0 ⁢ a} = \frac{{{f}_{e}}^{2}}{{ω}_{r}^{2}} + \frac{{f}_{e} ⁢ {q}_{r}}{2 ⁢ {ω}_{r}} {b}_{1 ⁢ a} = \frac{1}{{a}_{0 ⁢ a}} {a}_{1 ⁢ a} = \frac{\frac{2 ⁢ {{f}_{e}}^{2}}{{ω}_{r}^{2}} - 1}{{a}_{0 ⁢ a}} {a}_{2 ⁢ a} = \frac{\frac{{f}_{e} ⁢ {q}_{r}}{2 ⁢ {ω}_{r}} - \frac{{{f}_{e}}^{2}}{{ω}_{r}^{2}}}{{a}_{0 ⁢ a}}$

La figure 7 donne, pour un tel modèle d'anche approché, deux diagrammes représentant, à gauche la fonction de transfert et à droite la réponse impulsionnelle, avec une fréquence d'échantillonnage fe=44 100 Hertz, les valeurs des paramètres étant fr=2500Hz et qr=0,2.

On voit que les diagrammes obtenus sont très proches de ceux de la figure 2

Ceci étant établi, on va maintenant exposer une méthode de résolution explicite, selon l'invention, pour le couplage des équations aux différences avec la caractéristique non linéaire.

Les formulations échantillonnées des réponses impulsionnelles du déplacement de l'anche et de l'impédance permettent, en effet, d'écrire l'équivalent échantillonné du système d'équation (9, 10, 11) indiqué plus haut, sous la forme : $x \left(n\right) = {b}_{1 ⁢ a} ⁢ {p}_{e} ⁢ \left(n-1\right) + {a}_{1 ⁢ a} ⁢ x ⁢ \left(n-1\right) + {a}_{2 ⁢ a} ⁢ x ⁢ \left(n-2\right)$ ${p}_{e} \left(n\right) = {u}_{e} \left(n\right) - {a}_{1} ⁢ {u}_{e} ⁢ \left(n-1\right) - {b}_{0} ⁢ {u}_{e} ⁢ \left(n-2⁢D\right) + {a}_{1} ⁢ {p}_{e} ⁢ \left(n-1\right) - {b}_{0} ⁢ {p}_{e} ⁢ \left(n-2⁢D\right)$ ${u}_{e} \left(n\right) = \frac{1}{2} ⁢ \left(1-sign⁢\left(γ-x\left(n\right)-1\right)\right) ⁢ sign ⁢ \left(γ-{p}_{e}\left(n\right)\right) ⁢ ζ ⁢ \left(1-γ+x\left(n\right)\right) ⁢ \sqrt{\left|γ-{p}_{e}\left(n\right)\right|}$

Ce système d'équations est implicite, du fait que le calcul de pₑ(n) par l'équation d'impédance nécessite la connaissance de uₑ(n) et que cette valeur est elle-même obtenue à partir de l'équation non linéaire et nécessite la connaissance de pₑ(n). Cependant, comme on l'a indiqué plus haut, le calcul de x(n) ne nécessite pas la connaissance de pₑ(n) mais celle de pₑ(n-1) qui est connu à l'instant n.

Ceci permet, selon l'invention, de résoudre simplement et exactement le système couplé. Pour cela, les termes des équations 19 et 20 ci-dessus, qui ne dépendent pas de l'échantillon de temps n, peuvent, en effet, être regroupés dans les expressions : $V = - {a}_{1} ⁢ {u}_{e} ⁢ \left(n-1\right) - {b}_{0} ⁢ {u}_{e} ⁢ \left(n-2⁢D\right) + {a}_{1} ⁢ {p}_{e} ⁢ \left(n-1\right) - {b}_{0} ⁢ {p}_{e} ⁢ \left(n-2⁢D\right)$ $W = \frac{1}{2} ⁢ \left(1-sign⁢\left(γ-x\left(n\right)-1\right)\right) \times ζ ⁢ \left(1-γ+x\left(n\right)\right)$
ce qui permet d'écrire : ${p}_{e} \left(n\right) = {u}_{e} \left(n\right) + V$

Pour généraliser la méthode, il est intéressant d'associer uₑ (n) à un coefficient bc₀ = 1 dans le cas d'un tuyau cylindrique.

Les deux équations 19 et 20 ci-dessus peuvent alors être écrites sous la forme : ${p}_{e} \left(n\right) = {b}_{0} ⁢ {c}_{0} ⁢ {u}_{e} \left(n\right) + V$ ${u}_{e} \left(n\right) = Wsign ⁢ \left(γ-{P}_{e}\left(n\right)\right) ⁢ \sqrt{\left|γ-{P}_{e}\left(n\right)\right|}$

Etant donné que le terme $\frac{1}{2} ⁢ \left(1-sign⁢\left(γ-x\left(n\right)-1\right)\right)$ annule W lorsque (1-γ+x(n)) est négatif, W reste toujours positif. Si l'on considère successivement les deux cas : γ-pe(n)≥0 et γ-pe(n)<0 correspondant respectivement aux cas ue(n)≥0 et ue(n)<0, ue(n) peut s'exprimer exactement et sans faire intervenir l'inconnue pe(n), sous la forme : ${u}_{e} \left(n\right) = \frac{1}{2} ⁢ sign ⁢ \left(γ-V\right) ( - b ⁢ {c}_{0} ⁢ {W}^{2} + W ⁢ \sqrt{{\left(b⁢{c}_{0}⁢W\right)}^{2} + 4 ⁢ \left|γ-V\right|}$

De la sorte, le calcul de la pression acoustique et du débit au niveau de l'embouchure à un instant échantillonné n, peut s'effectuer en utilisant de façon séquentielle les équations suivantes : $x \left(n\right) = {b}_{1 ⁢ a} ⁢ {p}_{e} ⁢ \left(n-1\right) + {a}_{1 ⁢ a} ⁢ x ⁢ \left(n-1\right) + {a}_{2 ⁢ a} ⁢ x ⁢ \left(n-2\right)$ $V = - {a}_{1} ⁢ {u}_{e} ⁢ \left(n-1\right) - {b}_{0} ⁢ {u}_{e} ⁢ \left(n-2⁢D\right) + {a}_{1} ⁢ {p}_{e} ⁢ \left(n-1\right) - {b}_{0} ⁢ {p}_{e} ⁢ \left(n-2⁢D\right)$ $W = \frac{1}{2} ⁢ \left(1-sign⁢\left(γ-x\left(n\right)-1\right)\right) ⁢ ζ ⁢ \left(1-γ+x\left(n\right)\right)$ ${u}_{e} \left(n\right) = \frac{1}{2} ⁢ sign ⁢ \left(γ-V\right) ( - b ⁢ {c}_{0} ⁢ {W}^{2} + W ⁢ \sqrt{{\left(b⁢{c}_{0}⁢W\right)}^{2} + 4 ⁢ \left|γ-V\right|}$ ${p}_{e} \left(n\right) = {bc}_{0} ⁢ {u}_{e} \left(n\right) + V$

Ainsi, l'invention permet de résoudre dans le domaine temporel le système d'équations régissant la modélisation physique de l'instrument, à partir d'une formulation échantillonnée équivalente de la réponse impulsionnelle du déplacement de l'anche, de la relation d'impédance et de la caractéristique non linéaire, qui se traduit par le système d'équations 18, 19, 20, dans lequel :
- l'équation (18) est une transcription numérique du modèle (m) de la figure 5,
- l'équation (19) est une transcription numérique du modèle d'impédance de la figure 3,
- l'équation (20) est une transcription numérique de la caractéristique non linéaire reliant le déplacement de l'anche et la pression acoustique avec le débit acoustique.

En regroupant les termes qui ne dépendent pas de l'échantillon temporel n, le procédé selon l'invention permet, en effet, de déterminer le débit et la pression à l'entrée du résonateur par un calcul séquentiel des équations 21 à 25, et de résoudre, dans le domaine temporel, le système d'équations 9, 10, 11 régissant la modélisation physique d'un instrument à anche du type clarinette, afin de synthétiser les sons produits par un tel instrument.

A titre d'exemple, la figure 7 montre la variation de la pression acoustique interne au niveau de l'embouchure, calculée par un tel modèle non linéaire faisant appel à des guides d'ondes, pour un tuyau de longueur L=0,5m et de rayon R=7mm, les valeurs des paramètres étant γ=0,4, ζ=0,4, fr=2205 Hz, qr=0,3.

On observe trois phases: le transitoire d'attaque correspondant à une augmentation brutale de γ et ζ, le régime permanent pendant lequel γ et ζ diminuent progressivement, de façon linéaire, jusqu'au seuil d'oscillation, et le transitoire d'extinction.

En pratique, la mise en oeuvre numérique d'un tel modèle à guides d'ondes non linéaire, peut se faire en utilisant, pour le capteur gestuel, des éléments se trouvant dans le commerce. Par exemple, on peut effectuer une mise en oeuvre numérique en langage C sous forme d'un objet externe « clarinette » pour l'environnement connu sous la marque Max-MSP, piloté à partir de commandes MIDI fournies par un contrôleur Yamaha WX5®. Ce contrôleur mesure la pression des lèvres sur l'anche, qui contrôle le paramètre ζ, et la pression du souffle, qui contrôle le paramètre γ. Ces informations reçues au format MIDI (donc entre 0 et 127) sont renormalisées pour correspondre à l'échelle des paramètres physiques. L'accord du guide d'onde est réalisé à partir de l'information MIDI pitch contrôlée à partir du doigté qui détermine la longueur L du tuyau.

Cependant, comme dans un instrument réel, la hauteur change en fonction des paramètres physiques tels que γ, ζ, ωr et qr. Or, en réalité, un instrument de musique n'est pas parfaitement accordé pour tous les doigtés. L'utilisation d'un filtre passe-tout pour la mise en oeuvre de la partie fractionnaire du retard D n'est donc pas indispensable.

En pratique, il apparaît que les sensations de jeu d'un tel instrument virtuel sont tout à fait comparables à celles d'un instrument réel.

Cependant, le procédé qui vient d'être décrit pour la simulation du son d'un instrument à anche du type clarinette, peut encore être perfectionné.

On sait, en effet, que la pression acoustique au niveau de l'embouchure n'est pas la variable représentative du son perçu. Il est donc intéressant de calculer la pression externe qui, pour un tuyau cylindrique, peut s'exprimer comme la dérivée en fonction du temps, du débit sortant : ${p}_{ext} \left(t\right) = \frac{d ⁢ {u}_{s} \left(t\right)}{dt} .$ En négligeant encore le rayonnement, ce qui entraîne pₛ(t)=0, il vient : ${P}_{e} \left(ω\right) = i ⁢ sin \left(k\left(ω\right)⁢L\right) ) {U}_{s} \left(ω\right)$ ${U}_{e} \left(ω\right) = cos \left(k\left(ω\right)⁢L\right) ⁢ {U}_{s} \left(ω\right)$
d'où l'on tire : ${U}_{s} \left(ω\right) = exp \left(-ik\left(ω\right)⁢L\right) ⁢ \left({P}_{e}\left(ω\right)+{U}_{e}\left(ω\right)\right)$

Du point de vue perception, le terme exp(-ik(ω)L) est négligeable. L'expression ci-dessus peut donc être simplifiée et devient : ${p}_{ext} \left(t\right) = \frac{d}{dt} ⁢ \left({p}_{e}\left(t\right)+{u}_{e}\left(t\right)\right)$

Ainsi, d'un point de vue numérique, le calcul, à chaque instant échantillonné (n), de la pression externe pₑₓₜ(n), se réduit à une simple différence entre la somme de la pression interne et du débit, entre l'instant (n) et l'instant (n-1).

Comme le montre la figure 1, qui représente schématiquement l'ensemble d'un instrument numérique pour la mise en oeuvre de l'invention dans le cas d'un instrument à vent, les signaux pₑ(t) et uₑ(t) permettant le calcul de la pression externe pₑₓₜ(t) sont élaborés par l'élément de modélisation II à partir des paramètres de contrôle ωᵣ, ζ, γ, L.

Pour un résonateur cylindrique, cet élément de modélisation II est du type représenté sur la figure 5 et permet le couplage des trois équations (9), (10), (11).

La partie linéaire 3 comporte un bloc de calcul 31 du type représenté sur la figure 3, dont la fonction de transfert Ze(ω) est l'impédance d'entrée du résonateur.

Le modèle est piloté par la longueur L du résonateur et la partie non linéaire 2 met en oeuvre une fonction non linéaire 21 contrôlée par les deux paramètres ζ et γ et ayant comme paramètres d'entrée la pression pₑ(t) calculée par la partie linéaire 3 et le déplacement x(t) de l'excitateur 22 calculé, dans le cas de la clarinette par un modèle d'anche (m) en fonction de la même pression pₑ(t) à l'embouchure.

A partir de cette pression pₑ(t) et du débit uₑ(t) à l'embouchure, calculés respectivement par la partie linéaire 3 et la partie non linéaire 2, le bloc 4 calcule le signal sonore pₑₓₜ(t) émis par l'instrument numérique grâce au convertisseur 5.

Le procédé selon l'invention a été décrit en détail pour la simulation d'un instrument simple, à résonateur cylindrique, du type clarinette.

Cependant, on va le voir maintenant, le schéma général de la figure 1 peut être appliqué à la simulation de phénomènes plus complexes.

En particulier, des mesures physiques ont montré que les vibrations d'une anche étaient plus complexes qu'une simple sinusoïde amortie. Il est donc apparu que le modèle simple décrit plus haut pouvait être perfectionné de façon à améliorer la qualité du son produit, tel qu'il est perçu. Pour cela, on considère un modèle très simplifié d'anche sous forme d'une corde encastrée libre. Ainsi, le modèle d'impédance d'un tuyau cylindrique décrit plus haut, qui génère principalement des harmoniques impaires, sert de base pour la réalisation d'un modèle d'anche à mode multiple satisfaisant la même condition x(0)=0, ce qui permet de conserver le schéma de résolution numérique des équations 21 à 25 indiquées plus haut.

Etant donné que la valeur de l'impédance est réelle pour tous les pics de résonance, sa réponse impulsionnelle est une somme de fonctions cosinus. D'autre part, on a vu que la réponse impulsionnelle d'un modèle d'anche à mode unique est une fonction sinusoïdale. On va donc utiliser, dans la définition du modèle, la fonction de transfert entre une sinusoïde amortie et une cosinusoïde amortie. En conservant les mêmes notations, la transformée de Fourier de $x \left(t\right) = \frac{2 ⁢ {ω}_{r}}{\sqrt{4 - {qr}^{2}}} ⁢ exp \left(-\frac{1}{2}⁢{ω}_{r}⁢{q}_{r}⁢t\right) ⁢ sin \left(\frac{1}{2}⁢\sqrt{4 - {{q}_{r}}^{2}}⁢{ω}_{r}⁢t\right)$ est donnée par : $X \left(ω\right) = \frac{{ω}_{r}^{2}}{{ω}_{r}^{2} - {ω}^{2} + iω ⁢ {q}_{r} ⁢ {ω}_{r}} .$

De même, la transformée de Fourier de $y \left(t\right) = \frac{2 ⁢ {ω}_{r}}{\sqrt{4 - {{q}_{r}}^{2}}} ⁢ exp \left(-\frac{1}{2}⁢{ω}_{r}⁢{q}_{r}⁢t\right) ⁢ cos \left[\frac{1}{2}⁢\sqrt{4 - {q}_{r}^{2}}⁢{ω}_{r}⁢t\right]$ est donnée par : $Y \left(ω\right) = \frac{{ω}_{r} ⁢ \left({ω}_{r}⁢{q}_{r}+2⁢iω\right)}{\sqrt{4 - {q}_{r}^{2}} ⁢ \left({ω}_{r}^{2}-{ω}^{2}+iω⁢{q}_{r}⁢{ω}_{r}\right)} .$

La fonction de transfert entre y(t) et x(t) est alors : $\frac{X \left(ω\right)}{Y \left(ω\right)} = \frac{\sqrt{4 - {q}_{r}^{2}} ⁢ {ω}_{r}}{{ω}_{r} ⁢ {q}_{r} + 2 ⁢ iω} .$

On peut ainsi écrire le modèle de transmittance sous la forme : $\frac{X \left(ω\right)}{{P}_{e} \left(ω\right)} = \frac{C ⁢ \left(1-B exp⁢\left(-i⁢\frac{πω}{{ω}_{a}}\right)\right)}{\left(\frac{1}{2}⁢{ω}_{r}⁢{q}_{r}+iω\right) ⁢ \left(1+B exp⁢\left(\left(-i⁢\frac{πω}{{ω}_{a}}\right)\right)\right)}$

Pour déterminer les trois inconnues ωa, C, B, on s'impose trois conditions. La première est de conserver la fréquence du premier pic, qui est le pic maximal. On choisit pour cela, ωa= ωr en supposant que le décalage de fréquence résultant du facteur de qualité qr est négligeable.

La seconde condition, satisfaite par le modèle d'anche à mode unique, consiste à imposer une valeur unitaire du module de transmittance pour ω=0 de façon à maintenir X(ω) ≈ Pe(ω) aux basses fréquences.

La troisième condition est une valeur imposée de $\frac{1}{{q}_{r}}$ pour le module de la transmittance à la fréquence ωr, afin de conserver la hauteur du pic du modèle d'anche à mode unique.

Grâce à ces trois conditions, la fonction de transfert ainsi réalisée reproduit les caractéristiques principales du modèle d'anche à mode unique.

Les deux premières conditions conduisent au système d'équations : $\frac{2 ⁢ C ⁢ \left(1+B\right)}{{ω}_{r} ⁢ \sqrt{{q}_{r}^{2} + 4} ⁢ \left(1-B\right)} = \frac{1}{{q}_{r}}$ $\frac{2 ⁢ C ⁢ \left(1-B\right)}{{ω}_{r} ⁢ {q}_{r} ⁢ \left(1+B\right)} = 1$ en posant : ${A}_{1} = \frac{2}{{ω}_{r} ⁢ \sqrt{{q}_{r}^{2} + 4}} , {A}_{2} = \frac{1}{2} ⁢ {ω}_{r} ⁢ {q}_{r}$ et A₃=A₂A₁qᵣ, les coefficients B et C résolvant le système sont donnés par : $B = \frac{1 + {A}_{3} - 2 ⁢ \sqrt{{A}_{3}}}{1 - {A}_{3}}$ $C = \frac{{A}_{3} - \sqrt{{A}_{3}}}{\left(\sqrt{{A}_{3}}-1\right) ⁢ {q}_{r} ⁢ {A}_{1}}$

De même que pour le cas de l'anche à mode unique, on va construire un modèle numérique dans lequel le déplacement de l'anche à l'instant échantillonné ${t}_{n} = \frac{n}{{f}_{e}}$ est fonction de la pression acoustique, non pas à l'instant tn mais à l'instant ${t}_{n - 1} = \frac{n - 1}{{f}_{e}} .$ Ceci est possible du fait que la réponse impulsionnelle du modèle est la somme de fonctions sinusoïdales amorties.

Pour remplir cette condition, on utilise une approximation de iω sous la forme iω ≈ fₑ(z -1) = fₑ(exp(iω̅)-1).

De plus, pour ajouter au modèle un paramètre de contrôle supplémentaire, on remplace le coefficient B par un filtre tel que $B \approx \frac{{b}_{a}}{1 - {a}_{a} exp \left(-iϖ\right)} .$ Ainsi, on peut ajuster l'amortissement des harmoniques en fonction de l'amortissement de la fondamentale. Pour conserver la caractéristique X(0)=1, les paramètres bₐ et aₐ sont liés par l'équation $B = \frac{{b}_{a}}{1 - {a}_{a}} .$

Le terme $exp \left(-i⁢\frac{πω}{ωa}\right)$ est remplacé par son équivalent échantillonné : z^{-Da}=exp(-iω̅Dₐ) avec le retard Dₐ défini par : ${D}_{a} = E \left(\frac{π ⁢ {f}_{e}}{{ω}_{r}}\right)$ dans lequel E indique la partie entière.

Si l'on note : $β = \frac{1}{2} ⁢ {ω}_{r} ⁢ {q}_{r} ,$ la fonction de transfert numérique s'écrit : $\begin{matrix}\frac{X \left(z\right)}{{P}_{e} \left(z\right)} = \frac{C ⁢ \left({z}^{Da + 1}-{a}_{a}⁢{z}^{Da}-{b}_{a}⁢z\right)}{\left(β+fe⁢\left(z-1\right)\right) ⁢ \left({z}^{Da + 1}-{a}_{a}⁢{z}^{Da}+{b}_{a}⁢z\right)} \\ = \frac{C ⁢ \left({z}^{- 1}-{a}_{a}⁢{z}^{- 2}-{b}_{a}⁢{z}^{- {Da}^{- 1}}\right)}{{f}_{e} - \left({f}_{e}⁢\left(1+{a}_{a}\right)-β\right) ⁢ {z}^{- 1} - {a}_{a} ⁢ \left(β-{f}_{e}\right) ⁢ {z}^{- 2} + {f}_{e} ⁢ {b}_{a} ⁢ {z}^{- Da} - {b}_{a} ⁢ \left({f}_{e}-β\right) ⁢ {z}^{- Da - 1}}\end{matrix}$
ce qui conduit à l'équation aux différences : $x \left(n\right) = {b}_{a ⁢ 1} ⁢ {p}_{e} ⁢ \left(n-1\right) + {b}_{a ⁢ 2} ⁢ {p}_{e} ⁢ \left(n-2\right) + {b}_{aD ⁢ 1} ⁢ {p}_{e} ⁢ \left(n-{D}_{a}-1\right) + {a}_{a ⁢ 1} ⁢ x ⁢ \left(n-1\right) + {a}_{a ⁢ 2} ⁢ x ⁢ \left(n-2\right) + {a}_{aD} ⁢ x ⁢ \left(n-{D}_{a}\right) + {a}_{aD ⁢ 1} ⁢ x ⁢ \left(n-{D}_{a}-1\right)$
dans laquelle les coefficients aₐ₁, aₐ₂, a_{aD2}, a_{aD1} sont définis par : ${a}_{a ⁢ 1} = \frac{{f}_{e} ⁢ \left(1+{a}_{a}\right) - β}{{f}_{e}} , {a}_{a ⁢ 2} = \frac{{a}_{a} ⁢ \left(β-{f}_{e}\right)}{{f}_{e}} , {a}_{aD} = - {b}_{a} , {a}_{aD ⁢ 1} = \frac{{b}_{a} ⁢ \left({f}_{e}-β\right)}{{f}_{e}}$
et les coefficients bₐ₁, bₐ₂, b_{aD1} par : ${b}_{a ⁢ 1} = \frac{C}{fe} , {b}_{a ⁢ 2} = \frac{- {Ca}_{a}}{fe} , {b}_{aD ⁢ 1} = \frac{- {Cb}_{a}}{fe} .$

On remarque que l'équation 29 ainsi établie permet de déterminer le déplacement adimensionné x(n) de l'anche à l'instant échantillonné (n), à partir des instants précédents.

Il apparaît donc que le schéma de calcul numérique du son dans le cas d'un modèle d'anche multimode peut être le même que celui de l'anche à mode unique en remplaçant l'équation 21 par l'équation 29 qui est une autre transcription numérique du modèle (m) de la figure 5.

A titre d'exemple, la figure 9, qui est analogue aux figures 2 et 7, donne, pour un modèle approché d'anche multimode calculé selon l'invention, deux diagrammes représentant respectivement, en trait plein, à gauche la fonction de transfert et à droite la réponse impulsionnelle avec une fréquence d'échantillonnage fₑ=44100 Hertz, les paramètres ayant des valeurs fᵣ=1837,5 Hz, qᵣ=0,2, aₐ=0.

Sur les mêmes diagrammes, on a superposé, en traits interrompus, la fonction de transfert et la réponse impulsionnelle du modèle de anche unique telles que représentées sur la figure 7.

Selon un autre développement de l'invention, on peut aussi améliorer le modèle de son de clarinette de façon à le rendre plus naturel en lui incorporant un certain bruit, le système étant ainsi plus réaliste. Etant donné que le bruit est créé par une turbulence au niveau de l'anche avant le début du tuyau, le bruit est ajouté à x(t). Il apparaît d'autre part que, en pratique, le niveau de bruit dépend de la pression du souffle alors que sa « couleur » dépend de la pression des lèvres sur l'anche. En effet, d'un point de vue physique, plus l'anche est pressée, plus faible est l'ouverture entre l'anche et le tuyau et plus importante est la turbulence. On utilisera donc un simple modèle de bruit dont le niveau est piloté par y et la brillance pilotée par ζ.

Pour la mise en oeuvre numérique d'un tel modèle de bruit, on utilisera un filtrage passe-bas d'un bruit blanc. La fonction de transfert de ce filtre est donnée par ${T}_{b} \left(z\right) = \frac{{b}_{b} ⁢ \left(1-{a}_{b}\right)}{1 - {a}_{b} ⁢ {z}^{- 1}} ,$ le coefficient bb étant piloté par γ, et le coefficient ab piloté par ζ. Les lois de variation de bb et aa peuvent être déterminées de telle sorte que le son simulé par le modèle soit aussi réaliste que possible.

Les deux diagrammes de la figure 10 montrent à titre d'exemple, la variation du module du spectre de la pression acoustique externe correspondant au son produit par le modèle, respectivement sur le diagramme du haut pour une anche à mode unique et sur le diagramme du bas pour une anche à mode multiple avec bruit additionnel, les paramètres de simulation étant les suivants :
fᵣ=2205 Hz, qᵣ=0.25, aₐ=0, γ=0.44, ζ=0.4, L=0,48 m, R=7.10⁻³ m

Comme on l'a indiqué, le procédé selon l'invention, tel qu'il vient d'être décrit en détail, a pour objet la simulation de sons produits par un instrument de musique à anche et à résonateur cylindrique, du type clarinette. Mais l'invention ne se limite pas à une telle application et peut, au contraire, faire l'objet de nombreux développements.

En effet, à partir du modèle physique non linéaire, faisant appel à des guides d'onde et schématisé sur la figure 5, ainsi que de sa transcription numérique selon la séquence des équations 21 à 25, il va être possible, de simuler le fonctionnement d'un résonateur ayant une géométrie quelconque, en modifiant le modèle d'impédance pour résonateur cylindrique et les équations aux différences associées, pour les remplacer par des impédances et des équations aux différences plus complexes.

Tout en conservant les propriétés du modèle qui vient d'être décrit, il est possible en effet, à partir du schéma général de la figure 1, de bâtir d'autres modèles d'impédance plus complexes, en combinant certains éléments d'impédance en parallèle ou en série et en proposant des approximations numériques permettant un usage explicite des variables physiques et un contrôle plus flexible de l'instrument numérique.

A titre d'exemple, on va maintenant décrire certains développements du modèle de base pour résonateur cylindrique, en se référant aux figures 11 à 14 qui représentent des schémas de calcul équivalents faisant appel à des guides d'ondes et correspondant à des résonateurs ayant des géométries diverses.

D'une façon générale, sur ces schémas qui correspondent au bloc de calcul 31 de la figure 1, l'opérateur C(ω) représente l'impédance d'entrée et C⁻¹(ω) l'admittance d'entrée d'un résonateur cylindrique, le modèle numérique correspondant à C-¹(ω) étant obtenu en changeant simplement le signe du coefficient b₀.

Un premier perfectionnement du modèle de base qui vient d'être décrit en se référant aux figures 3 et 5, va permettre, en faisant appel, de façon analogue, à des guides d'onde, de réaliser un modèle physique pour résonateur cylindrique avec impédance terminale. Un tel élément permettra, par exemple, de relier entre elles des portions de résonateurs cylindriques ayant des longueurs et des sections différentes, de façon à simuler l'impédance d'entrée d'un conduit de section variable, ou bien de prendre en compte l'impédance de rayonnement.

Pour cela, on considère le formalisme de la ligne de transmission liant la pression et le débit acoustiques, respectivement à l'entrée du résonateur (Pₑ(ω), Uₑ(ω)) et à son extrémité ouverte (Pₛ(ω), Uₛ(ω)).

Si l'on note ${Z}_{c} = \frac{ρc}{π ⁢ {R}^{2}}$ l'impédance caractéristique on a : ${P}_{e} \left(ω\right) = cos \left(k\left(ω\right)⁢L\right) ⁢ {P}_{s} \left(ω\right) + i ⁢ {Z}_{c} ⁢ sin \left(k\left(ω\right)⁢L\right) ⁢ {U}_{s} \left(ω\right)$ ${U}_{e} \left(ω\right) = \frac{i}{{Z}_{c}} ⁢ sin \left(k\left(ω\right)⁢L\right) ⁢ {P}_{s} \left(ω\right) + cos \left(k\left(ω\right)⁢L\right) ⁢ {U}_{s} \left(ω\right)$

En notant ${Z}_{s} = \frac{{P}_{s} \left(ω\right)}{{U}_{s} \left(ω\right)}$ l'impédance de sortie et $R \left(ω\right) = \frac{{Z}_{c} - {Z}_{s} \left(ω\right)}{{Z}_{c} + {Z}_{s} \left(ω\right)} ,$ on peut écrire l'impédance d'entrée de deux façons différentes : $\begin{matrix}\frac{{P}_{e} \left(ω\right)}{{Z}_{c} ⁢ {U}_{e} \left(ω\right)} & = \frac{\frac{{Z}_{s} \left(ω\right)}{{Z}_{c}} + i tan \left(k\left(ω\right)⁢L\right)}{1 + i ⁢ \frac{{Z}_{s} \left(ω\right)}{{Z}_{c}} ⁢ tan \left(k\left(ω\right)⁢L\right)} \left(30\right) \\ & = \frac{1 - R \left(ω\right) ⁢ exp \left(-2⁢ik\left(ω\right)⁢L\right)}{1 + R \left(ω\right) ⁢ exp \left(-2⁢ik\left(ω\right)⁢L\right)}\end{matrix}$

L'équation 31 montre donc que l'impédance d'un résonateur cylindrique avec impédance terminale peut être obtenue à partir de l'impédance d'un résonateur cylindrique sans impédance terminale, en remplaçant :
exp(-2ik(ω)L) par R(ω)exp(-2ik(ω)L).

La Figure 11 donne un schéma équivalent de calcul faisant appel à des guides d'onde, pour la mise en oeuvre de l'équation 30, permettant de calculer l'impédance d'un résonateur cylindrique avec impédance terminale.

Un tel modèle permet de générer en cascade l'impédance d'entrée d'un conduit ayant une géométrie quelconque et pouvant être défini par une succession de conduits cylindriques élémentaires.

De ce fait, l'invention peut s'appliquer à la simulation du conduit vocal.

Mais l'invention peut faire l'objet de bien d'autres développements et le schéma de la figure 1 permet en particulier, à partir du modèle de base physique pour résonateur cylindrique schématisé sur la figure 5, de construire des modèles spécifiques pour la simulation de divers instruments de musique.

C'est ainsi que dans un premier développement du modèle de base, on va construire un modèle pour résonateur conique, utilisable, par exemple, pour la simulation d'un saxophone.

Si l'on appelle L la longueur du tuyau, R son rayon d'entrée, θ son ouverture, la distance Xₑ entre le sommet du cône et l'entrée est : ${x}_{e} = \frac{R}{\left(sin\frac{θ}{2}\right)}$

L'impédance d'entrée, relative à l'impédance caractéristique ${Z}_{c} = \frac{{ρ}_{c}}{π ⁢ {R}^{2}}$ est alors donnée par l'expression : $\frac{{P}_{e} \left(ω\right)}{{Z}_{c} ⁢ {U}_{e} \left(ω\right)} = \frac{1}{\frac{1}{iω ⁢ \frac{{x}_{e}}{c}} + \frac{1}{i tan \left(k\left(ω\right)⁢L\right)}}$
qui peut s'écrire sous la forme : $\frac{{P}_{e} \left(ω\right)}{{Z}_{c} ⁢ {U}_{e} \left(ω\right)} = \frac{iω ⁢ \frac{{x}_{e}}{c}}{1 + \frac{iω ⁢ \frac{{x}_{e}}{c}}{i tan \left(k\left(ω\right)⁢L\right)}}$

La Figure 12 donne un schéma équivalent de calcul faisant appel à des guides d'onde, dans lequel l'élément noté D est l'opérateur différentiel D=iω et l'élément noté C-1(ω) correspond au schéma de la figure 2 en remplaçant -exp (-2ik(ω)L) par +exp (-2ik(ω)L).

Les équations aux différences correspondantes peuvent être établies en suivant un processus analogue à celui qui a été décrit plus haut.

Ainsi, en utilisant la transformée bilinéaire pour approximer iω, la fonction de transfert numérique d'un résonateur conique est donnée par : $\frac{{P}_{e} \left(z\right)}{{Z}_{c} ⁢ {U}_{e} \left(z\right)} = \frac{1}{\frac{z + 1}{2 ⁢ fe ⁢ \frac{xe}{c} ⁢ \left(z-1\right)} + \frac{1 - {a}_{1} ⁢ {z}^{- 1} + {b}_{0} ⁢ {z}^{- 2 ⁢ D}}{1 - {a}_{1} ⁢ {z}^{- 1} - {b}_{0} ⁢ {z}^{- 2 ⁢ D}}}$

En notant : $Gp = 1 + \frac{1}{2 ⁢ {f}_{e} ⁢ \frac{{x}_{e}}{c}} et Gm = 1 - \frac{1}{2 ⁢ {f}_{e} ⁢ \frac{{x}_{e}}{c}} ,$ la fonction de transfert se réduit à : $\frac{{P}_{e} \left(z\right)}{{Z}_{c} ⁢ {U}_{e} \left(z\right)} = \frac{1 - \left({a}_{1}+1\right) ⁢ {z}^{- 1} + {a}_{1} ⁢ {z}^{- 2} - {b}_{0} ⁢ {z}^{- 2 ⁢ D} + {b}_{0} ⁢ {z}^{- 2 ⁢ D - 1}}{{G}_{p} - \left({a}_{1}⁢{G}_{p}+{G}_{m}\right) ⁢ {z}^{- 1} + {a}_{1} ⁢ {G}_{m} ⁢ {z}^{- 2} + {b}_{0} ⁢ {G}_{m} ⁢ {Z}^{- 2 ⁢ D} - {b}_{0} ⁢ {G}_{p} ⁢ {Z}^{- 2 ⁢ D - 1}}$
d'où l'on tire l'équation aux différences : ${p}_{e} \left(n\right) = b ⁢ {c}_{o} ⁢ {u}_{e} \left(n\right) + b ⁢ {c}_{1} ⁢ {u}_{e} ⁢ \left(n-1\right) + b ⁢ {c}_{2} ⁢ {u}_{e} ⁢ \left(n-2\right) + b ⁢ {c}_{D} ⁢ {u}_{e} ⁢ \left(n-2⁢D\right) + b ⁢ {c}_{D ⁢ 1} ⁢ {u}_{e} ⁢ \left(n-2⁢D-1\right) + a ⁢ {c}_{1} ⁢ {p}_{e} ⁢ \left(n-1\right) + a ⁢ {c}_{2} ⁢ {p}_{e} ⁢ \left(n-2\right) + a ⁢ {c}_{D} ⁢ {p}_{e} ⁢ \left(n-2⁢D\right) + a ⁢ {c}_{D ⁢ 1} ⁢ {p}_{e} ⁢ \left(n-2⁢D-1\right)$
dans laquelle les coefficients bc0, bc1, bc2, bcD et bcD1 sont définis par : $b ⁢ {c}_{0} = \frac{1}{{G}_{p}} , b ⁢ {c}_{1} = - \frac{{a}_{1} + 1}{{G}_{p}} , b ⁢ {c}_{2} = \frac{{a}_{1}}{{G}_{p}} , b ⁢ {c}_{D} = - \frac{{b}_{0}}{{G}_{p}} , b ⁢ {c}_{D ⁢ 1} = \frac{{b}_{0}}{{G}_{p}}$
et les coefficients ac1, ac2, acD et acD1 sont définis par : $a ⁢ {c}_{1} = - \frac{{a}_{1} ⁢ {G}_{p} + {G}_{m}}{{G}_{p}} , a ⁢ {c}_{2} = \frac{{a}_{1} ⁢ {G}_{m}}{{G}_{p}} , a ⁢ {c}_{D} = - \frac{{b}_{0} ⁢ {G}_{m}}{{G}_{p}} , a ⁢ {c}_{D ⁢ 1} = {b}_{0}$

De façon analogue, l'invention peut s'appliquer au cas de résonateurs courts qui apparaissent, par exemple, dans l'embouchure d'un cuivre ou dans le bec d'un instrument à anche, ou bien d'un trou de registre ou trou latéral..

Pour cela, on admet que le rayon du résonateur court est suffisamment grand pour conserver le modèle de perte utilisé jusqu'à présent.

Cette approximation d'un résonateur court se fera en approximant l'impédance Z|(ω)= i tan (k(ω)|) pour des valeurs faibles de k(ω)|.

On arrive ainsi à l'expression ${Z}_{l} \left(ω\right) = i tan \left(k\left(ω\right)⁢l\right) ≅ l \left(k\left(ω\right)⁢l\right) ≅ G \left(ω\right) + iωH \left(ω\right)$
dans laquelle $G \left(ω\right) = \frac{1 - exp \left(-αc⁢\sqrt{\frac{ω}{2}}⁢l\right)}{1 + exp \left(-αc⁢\sqrt{\frac{ω}{2}}⁢l\right)} et H \left(ω\right) = \frac{1}{c} ⁢ \left(1-G\left(ω\right)\right) .$

Dans un autre développement du modèle de base pour résonateur cylindrique, l'invention permet également de simuler un résonateur plus complexe, par assemblage d'impédances élémentaires représentant, d'une part le conduit et, d'autre part, le bec d'un instrument à anche ou l'embouchure d'un cuivre.

Dans ce cas, on modélisera l'embouchure ou le bec par un résonateur de Helmholtz comprenant une cavité hémisphérique couplée avec un tuyau court cylindrique et un résonateur principal à tuyau conique.

L'impédance d'entrée de l'ensemble du résonateur peut s'exprimer par : $Ze \left(ω\right) = \frac{\frac{1}{{Z}_{n}}}{iω ⁢ \frac{V}{ρ ⁢ {c}^{2}} + l ⁢ \frac{1}{iZ \left({k}_{1}\left(ω\right)⁢{L}_{1}\right) + {Z}_{2} ⁢ \frac{iω ⁢ \frac{xe}{c}}{1 + \frac{iω ⁢ \frac{xe}{c}}{i tan \left({k}_{2}\left(ω\right)⁢{L}_{2}\right)}}}}$
dans laquelle $V = \frac{4}{6} ⁢ π ⁢ {R}_{b}^{3}$ est le volume de la cavité hémisphérique, L1 est la longueur du tuyau court, L2 est la longueur du tuyau conique, Z1 et Z2 sont les impédances caractéristiques des deux tuyaux qui dépendent de leurs rayons, k1(ω) et k2(ω) tiennent compte des pertes et du rayon R1 et R2 de chaque tuyau.

Cette équation peut être écrite sous la forme : ${Z}_{n} ⁢ {Z}_{e} \left(ω\right) = \frac{{iZ}_{1} \left({k}_{1}\left(ω\right)⁢{L}_{1}\right) + {Z}_{2} ⁢ \frac{iω ⁢ \frac{{x}_{e}}{c}}{1 + \frac{iω ⁢ \frac{{x}_{e}}{c}}{i tan \left({k}_{2}\left(ω\right)⁢{L}_{2}\right)}}}{1 + iω ⁢ \frac{V}{ρ ⁢ {c}^{2}} ⁢ \left({iZ}_{1}\left({k}_{1}\left(ω\right)⁢{L}_{1}\right)+{Z}_{2}⁢\frac{iω ⁢ \frac{{x}_{e}}{c}}{1 + \frac{iω ⁢ \frac{{x}_{e}}{c}}{i tan \left({k}_{2}\left(ω\right)⁢{L}_{2}\right)}}\right)} \cdot$

On peut ainsi établir le schéma équivalent de calcul représenté sur la figure 13, dans lequel l'opérateur noté C₁(ω) correspond au schéma de la figure 5 et l'opérateur noté S(ω) correspond à l'impédance d'entrée du tuyau conique et au schéma de la figure 12.

Des méthodes de résolution analogues à celles qui ont été décrites précédemment, permettent d'exprimer le modèle équivalent numérique et les équations aux différences correspondantes. L'impédance du tuyau court peut être modélisée en utilisant l'approximation exprimée par l'équation (34) précédente. L'impédance du tuyau conique est représentée par le modèle correspondant à l'équation aux différences (33). L'admittance de la cavité $iω ⁢ \frac{V}{{ρc}^{2}}$ est approximée par la transformation bilinéaire $d ⁢ \frac{z - 1}{z + 1} ,$ où d=2fₑ.

En considérant l'association de la cavité hémisphérique et du tuyau court comme un résonateur de Helmholtz ayant pour fréquence de résonance ${ω}_{h} = c ⁢ \sqrt{\frac{{S}_{1}}{{L}_{1} ⁢ V}} ,$ on peut utiliser cette fréquence ωₕ pour approximer G(w) par G(ωₕ) et H(ω) par H(ωₕ). Les deux fréquences utilisées pour le calcul des coefficients a₁ and b₀ sont ${ω}_{1} = \frac{c ⁢ \left(12⁢πL+9⁢{π}^{2}⁢{x}_{e}+16⁢L\right)}{4 ⁢ L ⁢ \left(4⁢L+3⁢π⁢{x}_{e}+4⁢{x}_{e}\right)}$ qui correspond au premier pic d'impédance du tuyau conique, et ω₂ = ωₕ. De plus, on utilisera ${Z}_{n} = \frac{ρc}{{S}_{2}} = {Z}_{2}$ pour normaliser l'impédance d'entrée.

L'impédance numérique d'un résonateur de type cuivre est ainsi donnée par l'expression : ${Z}_{e} \left(z\right) = \frac{\frac{{S}_{n}}{ρc}}{\frac{Vd ⁢ \left(z-1\right)}{ρ ⁢ {c}^{2} ⁢ \left(z+1\right)} + \frac{1}{\frac{ρc}{{S}_{1}} ⁢ {C}_{1} \left(z\right) + \frac{ρc}{{S}_{2}} ⁢ {S}_{2} \left(z\right)}}$
qui peut être simplifiée sous la forme : ${Z}_{e} \left(z\right) = \frac{{\sum }_{k = 0}^{k = 4} {bc}_{k} ⁢ {z}^{- k} + {\sum }_{k = 0}^{k = 3} {bc}_{Dk} ⁢ {z}^{- 2 ⁢ D - k}}{{ac}_{0} - {\sum }_{k = 1}^{k = 4} {ac}_{k} ⁢ {z}^{- k} - {\sum }_{k = 0}^{k = 3} {ac}_{Dk} ⁢ {z}^{- 2 ⁢ D - k}}$
d'où l'on tire l'équation aux différences : $\begin{matrix}{p}_{e} \left(n\right) & = {\sum }_{k = 0}^{k = 4} b ⁢ {c}_{k} ⁢ {u}_{e} ⁢ \left(n-k\right) + {\sum }_{k = 0}^{k = 3} b ⁢ {c}_{Dk} ⁢ {u}_{e} ⁢ \left(n-k-2⁢D\right) \\ & + {\sum }_{k = 1}^{k = 4} a ⁢ {c}_{k} ⁢ {p}_{e} ⁢ \left(n-k\right) + {\sum }_{k = 0}^{k = 3} a ⁢ {c}_{Dk} ⁢ {p}_{e} ⁢ \left(n-k-2⁢D\right)\end{matrix}$

Les coefficients découlent d'un calcul direct à partir de l'équation (35).

L'invention peut encore être appliquée à la modélisation d'un résonateur cylindrique avec trous de registre. On utilisera, à cet effet, des éléments faisant appel à des guides d'ondes et correspondant respectivement à un modèle physique de tuyau cylindrique avec impédance terminale représentant un tuyau de longueur L1 entre l'embouchure et le trou de registre, un modèle de tuyau court qui représente le trou de registre de longueur hₜ et le modèle de base pour tuyau cylindrique représentant un tuyau de longueur L2 entre le trou de registre et l'extrémité ouverte.

L'impédance terminale de la première partie du tuyau peut s'écrire : ${Z}_{s} \left(ω\right) = \frac{1}{\frac{1}{{Z}_{t} ⁢ {C}_{t} \left(ω\right)} + \frac{1}{{Z}_{2} ⁢ {C}_{2} \left(ω\right)}}$

En écrivant cette expression sous la forme : ${Z}_{s} \left(ω\right) = \frac{{Z}_{2} ⁢ {C}_{2} \left(ω\right)}{1 + \frac{{Z}_{2}}{{Z}_{t}} ⁢ \frac{{C}_{2} \left(ω\right)}{{C}_{t} \left(ω\right)}}$
on peut établir un schéma général de calcul par guides d'onde représenté sur la Figure 14, qui, dans le cas qui vient d'être décrit, est utilisé pour calculer l'impédance terminale par une combinaison en parallèle des impédances Z₂C₂(ω) et ZₜCₜ(ω).

Dans le cas limite d'un trou de registre fermé, avec deux parties du tuyau ayant le même rayon, on pose ZₜCₜ(ω)=∞ et Z₂ = Z_{c}
d'où il vient Zₛ(ω)=iZ_{c} tan(k(ω)L₂) et Z_{c}(ω)=iZ_{c} tan(k(ω)(L₁+L₂)).

L'impédance totale d'entrée du tuyau peut alors s'exprimer par : $\frac{{P}_{e} \left(ω\right)}{{Z}_{c} ⁢ {U}_{e} \left(ω\right)} = \frac{\left({C}_{2}\left(ω\right)+{C}_{1}\left(ω\right)\right) ⁢ {Z}_{t} ⁢ {C}_{t} \left(ω\right) + {Z}_{c} ⁢ {C}_{1} \left(ω\right) ⁢ {C}_{2} \left(ω\right)}{\left(1+{C}_{1}\left(ω\right)⁢{C}_{2}\left(ω\right)\right) ⁢ {Z}_{t} ⁢ {C}_{t} \left(ω\right) + {Z}_{c} ⁢ {C}_{2} \left(ω\right)}$

En utilisant iω=fₑ(1-Z⁻¹) dans l'impédance du tuyau court, comme précédemment, il en découle directement l'équation aux différences.

Ainsi, le modèle de simulation du résonateur cylindrique du type clarinette, obtenu par transposition directe des équations simplifiées du comportement physique de l'instrument, peut être adapté à la simulation d'instruments à résonateur non cylindrique, tel que le saxophone, la trompette ou autres instruments à vent.

Mais l'invention ne se limite pas à un tel mode de réalisation et aux adaptations qui viennent d'être décrites car, sans s'écarter du cadre de protection défini par les revendications, elle peut s'appliquer à la simulation d'autres types d'instruments, par exemple à corde frottée comme le violon ou frappée comme le piano.

En effet, dans le cas d'une corde, il est connu qu'en utilisant le formalisme ligne de transmission mécanique, analogue à celui d'une ligne de transmission acoustique, on établit des relations analogues entre les variables de la relation d'impédance. Celles-ci sont la force exercée sur l'élément mécanique, et la vitesse de cet élément résultant de cette force. Dans la mesure où la grandeur reliée au son émis est liée à la vitesse (c'est à dire à l'effet) dans le cas mécanique, par opposition au cas acoustique dans lequel la grandeur reliée au son émis est la pression (c'est à dire la cause), on préfère décrire le résonateur en terme d'admittance plutôt que d'impédance.

Les équations de la ligne de transmission mécanique entre un point (b) et un point (e) sont alors : $\begin{matrix}{F}_{e} \left(ω\right) = cos \left(k\left(ω\right)⁢L\right) ⁢ {F}_{b} \left(ω\right) + i ⁢ {Z}_{c} ⁢ sin \left(k\left(ω\right)⁢L\right) ⁢ {V}_{b} \left(ω\right) \\ {V}_{e} \left(ω\right) = \frac{i}{{Z}_{c}} ⁢ sin \left(k\left(ω\right)⁢L\right) ⁢ {F}_{b} \left(ω\right) + cos \left(k\left(ω\right)⁢L\right) ⁢ {V}_{b} \left(ω\right)\end{matrix}$ dans lesquelles F et V représentent respectivement les forces et vitesses en chaque point.

Le nombre d'onde k(ω) s'exprime classiquement à partir de l'équation différentielle du mouvement d'une corde en flexion et comporte, comme dans le cas acoustique, des parties propagation (retard), dissipation, dispersion (voir par exemple : C. Valette, C. Cuesta "Mécanique de la corde vibrante", Hermès, traité des nouvelles technologies, série Mécanique. 1993).

Si l'on suppose que l'extrémité (b) de la corde est fixe et l'extrémité (e) mobile, on a : ${V}_{b} \left(ω\right) = 0 ⇒ {Y}_{e} \left(ω\right) = \frac{{V}_{e} \left(ω\right)}{{F}_{e} \left(ω\right)} = \frac{1}{{Z}_{c}} ⁢ i tan \left(k\left(ω\right)⁢L\right)$

Cette relation constitue l'admittance d'entrée d'une portion de corde encastrée-libre au point ou elle est libre, et est identique, à une constante multiplicative près, à l'impédance acoustique d'un résonateur cylindrique. Elle peut donc être représentée par un schéma analogue à celui de la figure 3.

Au point où l'interaction avec l'excitateur est réalisée, on écrit les équations de continuité entre les deux portions de corde 1 et 2, en considérant que la force totale exercée est la somme des forces exercées sur chaque portion, tandis que les vitesses de chaque portion sont égales : $F \left(ω\right) = {F}_{1} \left(ω\right) + {F}_{2} \left(ω\right)$ $V \left(ω\right) = {V}_{1} \left(ω\right) = {V}_{2} \left(ω\right)$

En supposant que la corde complète est fixe à ses deux extrémités, ceci permet d'exprimer l'admittance d'entrée de la corde à partir d'une combinaison en série de chaque portion de corde, soit donc, en terme d'admittance : $Y \left(ω\right) = \frac{V \left(ω\right)}{F \left(ω\right)} = \frac{1}{\frac{1}{{Y}_{1} \left(ω\right)} + \frac{1}{{Y}_{2} \left(ω\right)}} = \frac{1}{\frac{{Z}_{c}}{i tan \left(k\left(ω\right)⁢{L}_{1}\right)} + \frac{{Z}_{c}}{i tan \left(k\left(ω\right)⁢{L}_{2}\right)}}$

Cette relation est identique, à une constante près, à la combinaison en parallèle de deux résonateurs acoustiques cylindriques et peut donc être représentée par le schéma de la figure 14 dans lequel les éléments notés Ct et C2 représentent l'admittance de chaque portion de corde.

A titre d'exemple, la figure 15 représente, en fonction de la fréquence, en haut l'admittance exacte d'une corde au huitième de sa longueur, calculée avec une expression de k(ω) issue d'un modèle classique, et en bas l'admittance approchée en utilisant une approximation des pertes avec un filtre numérique d'ordre 1 dont les coefficients sont calculés avec la même méthode que dans le cas acoustique.

Il convient de remarquer que, dans le cas du violon, le point de contact entre l'archet et la corde s'effectue très près de l'une des extrémités de la corde. En conséquence, il est possible d'utiliser l'approximation « tuyau court » pour l'admittance de l'une des deux portions. De plus, dans la mesure où les pertes exprimées par k(ω) sont très faibles dans une corde, il est également possible de les négliger pour la portion courte. Ainsi, l'admittance d'une corde de violon au point de contact avec l'archet peut s'exprimer de façon identique à l'impédance d'un résonateur acoustique conique et peut donc se représenter par le schéma de la figure 12.

Comme dans le cas d'instruments auto-oscillants acoustiques, l'admittance décrite dans ce modèle de base comprenant une corde à deux extrémités fixes, peut être raffinée de façon à prendre en compte des phénomènes physiques supplémentaires. Le procédé consiste à nouveau à associer les admittances de différents éléments. Ainsi, il est possible avec cette approche de construire une admittance d'entrée d'un résonateur constitué de deux cordes couplées par une table d'harmonie, c'est à dire dont les extrémités ne sont plus fixes, mais mobiles. En effet, dans la plupart des notes d'un piano, ce sont deux ou trois cordes accordées à des fréquences très proches, qui sont frappées simultanément par le même marteau. Dans ce cas, l'admittance totale s'exprime par une association de deux admittances de cordes identiques, chacune de ces admittances étant constituée de deux portions de cordes, dont une portion s'exprime identiquement à l'impédance d'entrée d'un tuyau cylindrique avec impédance terminale. Dans le cas mécanique, l'admittance terminale correspondant à celle de la table d'harmonie, peut s'exprimer par combinaisons d'éléments localisés similaires à ceux employés pour décrire l'embouchure ou le bec (c'est à dire des masses, ressorts, amortisseurs), permettant de prendre en compte un ou plusieurs modes de vibration de la table d'harmonie.

Selon l'invention, la formulation du résonateur en terme d'admittance mécanique peut être exploitée, par exemple dans un instrument à corde frappée tel que le piano. Dans ce cas, et comme dans le cas acoustique, la vitesse d'une corde frappée par un marteau tel que celui d'un piano, peut s'exprimer à partir du système de trois équations couplées: $\begin{matrix}f \left(t\right) = K ⁢ {\left({y}_{h}\left(t\right)-{y}_{s}\left(t\right)\right)}^{p} ⁢ \left(1-α⁢\frac{ⅆ}{ⅆ t}⁢\left({y}_{h}\left(t\right)-{y}_{s}\left(t\right)\right)\right) \\ \frac{{ⅆ}^{2} ⁢ {y}_{h} \left(t\right)}{ⅆ {t}^{2}} = - \frac{1}{{M}_{h}} ⁢ f \left(t\right) \\ {V}_{s} \left(ω\right) = Y \left(ω\right) ⁢ F \left(ω\right)\end{matrix}$
c'est-à-dire:
- une caractéristique non linéaire exprimant la force en fonction des déplacements et vitesses relatifs du marteau et de la corde,
- une équation de la dynamique du marteau reliant son accélération à la force que la corde exerce sur lui par réaction, qui est analogue à l'expression du déplacement de l'anche en fonction de la pression,
- une équation d'admittance exprimant la vitesse de la corde en fonction de la force qui lui est imposée, qui est équivalente à la relation d'impédance acoustique.

La caractéristique non linéaire d'impact utilisée ici est connue sous le nom de Hunt-Crossley. L'exposant (p) est classiquement compris entre 2 et 3, et est non entier. yh(n) désigne le déplacement du marteau, ys(n) celui de la corde. Il convient de remarquer qu'il s'agit ici d'une écriture nouvelle du problème. En effet, classiquement, la relation d'impédance utilisée ici est remplacée par l'équation différentielle du mouvement de la corde.

Un tel procédé de simulation d'un instrument à corde peut être mis en oeuvre par un instrument numérique dont le modèle est schématisé sur la figure 16 qui est analogue au schéma général de la figure 1 et dans laquelle:
Ye(ω) désigne l'admittance d'entrée du résonateur;
MA est, dans le cas d'un instrument à corde frappée, un modèle de marteau, exprimant sa vitesse à partir de la force f(t);
Vs(t) est la vitesse de la corde et Vh(t) celle du marteau;
MV est un modèle de calcul de la vitesse au niveau du chevalet qui est ensuite rayonnée par la table d'harmonie, à partir de la force et de la vitesse de la corde au point de contact marteau-corde;
G est la caractéristique non linéaire, et regroupe la fonction non linéaire et les moyens de calcul des déplacements Yh(t) et Ys(t) à partir de Vh(t) et Vs(t);
Vh(0) est le paramètre de contrôle agissant sur le bloc MA, fixant la vitesse initiale du marteau au moment de l'impact;
L est le paramètre de contrôle de la note jouée.
Dans le cas d'un instrument à corde frottée, G est la caractéristique non linéaire de friction, dont on trouve de nombreux modèles dans la littérature et dont les paramètres de contrôle sont la pression de l'archet sur la corde et sa vitesse de déplacement.

Dans un modèle simplifié, le bloc MA peut être supprimé.

Dans le cas d'un instrument à corde frappée, le modèle à temps discret fait appel, comme pour certains éléments des modèles acoustiques, à la transformée bilinéaire pour approcher les opérateurs de dérivation par rapport au temps. En notant W (noté V dans le cas acoustique) tous les termes indépendants de (n) de l'équation aux différences reliant la vitesse de la corde vs(n) et la force f(n), et vh(n) la vitesse du marteau, la transcription du système d'équations ci-dessus en terme de signaux échantillonnés est : $\begin{matrix}f \left(n\right) = K ⁢ {\left({y}_{h}\left(n\right)-{y}_{s}\left(n\right)\right)}^{p} ⁢ \left(1-α⁢\left({υ}_{h}\left(n\right)-{υ}_{s}\left(n\right)\right)\right) \\ {υ}_{h} \left(n\right) = {υ}_{h} ⁢ \left(n-1\right) - \frac{1}{2 ⁢ {f}_{e} ⁢ {M}_{h}} ⁢ \left(f\left(n\right)+f⁢\left(n-1\right)\right) \\ {υ}_{s} \left(n\right) = {c}_{0} ⁢ f \left(n\right) + W \\ {y}_{h} \left(n\right) = {y}_{h} ⁢ \left(n-1\right) + \frac{1}{2 ⁢ {f}_{e}} ⁢ \left({υ}_{h}\left(n\right)+{υ}_{h}⁢\left(n-1\right)\right) \\ {y}_{s} \left(n\right) = {y}_{s} ⁢ \left(n-1\right) + \frac{1}{2 ⁢ {f}_{e}} ⁢ \left({υ}_{s}\left(n\right)+{υ}_{s}⁢\left(n-1\right)\right)\end{matrix}$

Compte-tenu du fait que l'exposant (p) est non entier, il n'existe pas de solution explicite à ce système, contrairement au cas acoustique. En substituant les expressions de yh(n) et ys(n) données par les deux dernières équations dans la première équation, on obtient une équation de type « point fixe » : $f \left(n\right) = {\left(A-Bf\left(n\right)\right)}^{p} ⁢ \left(C-Df\left(n\right)\right)$

Bien qu'il n'existe pas de solution analytique, ce type d'équation se résout classiquement à l'aide de méthodes itératives, la plus simple étant celle dite du point fixe. La régularité dans le domaine temporel de la force f(n) permet l'obtention d'une convergence très rapide. En effet, on observe que deux ou trois itérations sont suffisantes.

Le contrôle du modèle s'effectue, pour la note jouée, en agissant sur le résonateur (longueur, diamètre, tension de la corde). La dynamique est contrôlée par la vitesse initiale du marteau, obtenue en fixant vh(n=0).

A titre d'exemple de réalisation, la figure 17 représente, en fonction du temps, en haut la vitesse de la corde au point de contact (le huitième de sa longueur), en bas la force exercée par le marteau sur la corde, solutions du système d'équations précédent, résolu par la méthode du point fixe.

De même, la figure 18 représente la trajectoire au cours du temps de la force en fonction du déplacement relatif du marteau par rapport à la corde.

On a ainsi décrit en détail une application du procédé selon l'invention à la simulation d'un instrument à corde. Comme pour les instruments à vent décrits précédemment et contrairement aux méthodes connues précédemment, l'invention permet d'éviter de faire appel aux grandeurs ondes-aller et ondes-retour.

En outre, il est à noter que le modèle de simulation d'un instrument à corde, illustré par la figure 16 est très semblable au modèle d'instrument à vent illustré par la figure 1. En effet, dans les deux cas, ils font appel à des filtres linéaires comportant des retards, pour réaliser une interaction non linéaire entre deux variables physiques, dites variables de Kirchhoff, représentatives de l'effet et de la cause du phénomène à simuler.

Il apparaît donc que l'invention peut s'étendre, d'une façon générale, à la simulation de tout instrument fonctionnant par couplage non linéaire entre une source excitatrice et un résonateur.

A titre d'exemple, la figure 19 représente le schéma général du modèle d'un tel instrument numérique comprenant, comme habituellement, un élément de contrôle I, un élément de modélisation II et un élément de création du son III.

Comme précédemment, l'élément de modélisation II comprend une partie linéaire 3 avec un bloc de calcul (31) dont la fonction de transfert est, selon l'instrument à simuler, soit l'impédance d'entrée du résonateur Ze(ω), soit l'admittance Ye(ω) et une partie non linéaire 2 qui met en oeuvre une fonction non linéaire 21.

Le bloc 1 peut être un capteur gestuel fournissant des paramètres de contrôle CL agissant sur la partie linéaire 3 du modèle, et des paramètres de contrôle CNL agissant sur la partie non linéaire 2.

Suivant le sens des flèches indiquées sur le bloc 31 sur la figure 19, la partie linéaire 3 reçoit de la partie non linéaire 2, de gauche à droite, lorsque la fonction de transfert du bloc de calcul 31 est l'impédance, un signal d'effet E pour produire un signal de cause C qui est transmis à la partie non linéaire 2, celle-ci produisant, à partir de ce signal de cause C, un nouveau signal d'effet E à destination de la partie linéaire 3.

Inversement, lorsque la fonction de transfert du bloc de calcul 31 est l'admittance, la partie linéaire 3 reçoit de droite à gauche, de la partie non linéaire 2, un signal de cause C et produit un signal d'effet E qui est transmis à la partie non linéaire 2 pour produire un nouveau signal de cause C à destination de la partie linéaire 3.

La partie non linéaire 2 est associée à des excitateurs 23 transformant respectivement les signaux de cause et d'effet pour produire les autres variables intervenant dans la caractéristique non linéaire H.

Le bloc 4 comporte des moyens de calcul du son à émettre à partir des signaux de cause C et d'effet E, qui est transmis à un convertisseur numérique analogique 5.

L'invention permet ainsi de simuler toutes sortes d'instrument et ne se limite, d'ailleurs pas au domaine de la musique.

En effet, la méthode selon l'invention pourrait aussi s'appliquer à la simulation d'autres phénomènes oscillants, grâce à une adaptation de certaines équations aux différences et un choix d'autres caractéristiques non linéaires et de paramètres de contrôle tenant compte des caractéristiques physiques des phénomènes à simuler.

## Revendications

1. Procédé de simulation numérique d'une interaction non linéaire entre une source excitatrice à caractéristique non linéaire et une onde dans un résonateur à caractéristique linéaire, ledit procédé étant adapté pour la synthèse en temps réel du son d'un instrument de musique comprenant au moins la source excitatrice et le résonateur, **caractérisé en ce que** :
- on exprime, à chaque instant et en un point du résonateur, au moins :
• une équation non linéaire entre deux variables physiques dites variables de Kirchhoff, telles que le débit et la pression acoustique dans le cas d'un instrument à vent, ladite équation non linéaire faisant partie d'une partie non linéaire (2) d'un modèle numérique dans lequel cette partie non linéaire modélise le rôle de la source excitatrice dans le phénomène à simuler,
• une équation linéaire d'impédance ou d'admittance de l'entrée du résonateur, directement et numériquement entre les deux variables physiques, sous la forme d'un filtre linéaire comportant des retards sans décomposition en ondes aller-retour, et faisant appel à deux guides d'ondes élémentaires pour réaliser ainsi une fonction de transfert entre les deux variables de l'équation d'impédance ou d'admittance, ladite impédance ou admittance d'entrée du résonateur étant ainsi représentée par une partie linéaire (3) du modèle numérique ;
- on couple la partie linéaire (3) du modèle à la partie non linéaire (2) si bien que l'équation d'impédance ou d'admittance de l'entrée du résonateur entre les variables physiques est associée à l'équation non linéaire entre ces mêmes variables ;
- on simule le son produit par l'instrument en temps réel par modélisation des phénomènes physiques régissant le fonctionnement de l'instrument au moyen d'outils de calcul de signaux numériques et à partir desdites équations dont la solution correspond à la manifestation physique du phénomène à simuler qu'est le son produit par l'instrument, ce son résultant du couplage entre la source excitatrice et le résonateur..

2. Procédé selon la revendication 1, **caractérisé par le fait que** la partie linéaire (3) à deux guides d'onde du modèle est couplée à une boucle reliant la sortie à l'entrée de ladite partie linéaire (3) et comprenant une fonction (21) faisant intervenir la non-linéarité telle qu'elle s'exprime physiquement.

3. Procédé selon la revendication 2, **caractérisé par le fait que** le modèle est piloté par au moins deux paramètres représentatifs de l'interaction physique non-linéaire entre la source et le résonateur, au moyen d'une boucle reliant la sortie à l'entrée de la partie linéaire (3) et comprenant une fonction non-linéaire (21) jouant le rôle de source excitatrice pour le résonateur.

4. Procédé selon la revendication 1 de synthèse du son d'un instrument à résonateur complexe, **caractérisé par le fait que** le résonateur est décomposé en une série d'éléments successifs et que les équations d'impédance ou d'admittance correspondant respectivement à chaque élément du résonateur sont calculées et combinées de façon à obtenir une impédance globale correspondant à la géométrie du résonateur.

5. Procédé selon l'une des revendications 1 et 4, **caractérisé par le fait que**, pour la synthèse en temps réel de sons produits par un instrument à vent, les deux variables de la relation d'impédance sont la pression (pₑ) et le débit (uₑ) acoustiques à l'entrée du résonateur.

## Patentansprüche

1. Verfahren zur numerischen Simulation einer nicht linearen Wechselwirkung zwischen einer Anregungsquelle mit nicht linearer Charakteristik und einer Welle in einem Resonator mit linearer Charakteristik, wobei das Verfahren ausgestaltet ist für die Echtzeitsynthese des Klangs eines Musikinstruments, welches wenigstens die Anregungsquelle und den Resonator umfasst, **dadurch gekennzeichnet, dass**:
- zu jedem Zeitpunkt und in einem Punkt des Resonators zumindest ausgedrückt wird:
• eine nicht lineare Gleichung zwischen zwei als Kirchhoff-Variablen bezeichnet physikalischen Variablen, wie z. B. der akustische Fluss und Druck in dem Fall eines Blasinstruments, wobei die nicht lineare Gleichung zu einem nicht linearen Teil (2) eines numerischen Modells gehört, bei welchem dieser nicht lineare Teil die Rolle der Anregungsquelle bei dem zu simulierenden Phänomen modelliert,
• eine lineare Gleichung für Impedanz oder Admittanz des Eingangs des Resonators, direkt und numerisch zwischen den zwei physikalischen Variablen, in Form eines linearen Filters, welches Verzögerungen ohne Zerlegung in Hin-Rück-Wellen umfasst und zwei elementare Wellenleiter hinzuzieht, um so eine Transferfunktion zwischen den zwei Variablen der Gleichung für Impedanz oder Admittanz zu realisieren, wobei die Impedanz oder Admittanz des Eingangs des Resonators so durch einen linearen Teil (3) des numerischen Models dargestellt ist;
- der lineare Teil (3) des Modells mit dem nicht linearen Teil (2) gekoppelt wird, sodass die Gleichung für Impedanz oder Admittanz des Eingangs des Resonators zwischen den physikalischen Variablen mit der nicht linearen Gleichung zwischen diesen selben Variablen verknüpft wird;
- der von dem Instrument produzierte Klang in Echtzeit simuliert wird durch Modellierung von physikalischen Phänomenen, welche die Funktion des Instruments bestimmen, numerische Mittel zur Signalberechnung und ausgehend von den Gleichungen, deren Lösung der physikalischen Manifestierung des zu simulierenden Phänomens entspricht, welches der von dem Instrument produzierte Klang ist, wobei dieser Klang aus der Kopplung zwischen der Anregungsquelle und dem Resonator resultiert.

2. Verfahren nach Anspruch 1, **dadurch gekennzeichnet, dass** der lineare Teil (3) mit zwei Wellenleitern des Modells mit einer Schleife gekoppelt ist, welche den Ausgang mit dem Eingang des linearen Teils (3) verbindet und eine Funktion (21) umfasst, welche die Nicht-Linearität einsetzt, wie sie physikalisch ausgedrückt ist.

3. Verfahren nach Anspruch 2, **gekennzeichnet durch** den Umstand, dass das Modell geführt ist **durch** wenigstens zwei Parameter, welche die nicht lineare physikalische Wechselwirkung zwischen der Quelle und dem Resonator darstellen, wobei wenigstens eine Schleife den Ausgang mit dem Eingang des linearen Teils (3) verbindet und eine nicht lineare Funktion (21) umfasst, welche die Rolle der Anregungsquelle für den Resonator spielt.

4. Verfahren nach Anspruch 1 zur Synthese des Klangs eines Instruments mit komplexem Resonator, **gekennzeichnet durch** den Umstand, dass der Resonator zerlegt ist in eine Reihe von sukzessiven Elementen und dass die Gleichungen für Impedanz oder Admittanz, welche den jeweiligen Elementen des Resonators entsprechen, auf solche Weise berechnet und kombiniert werden, dass eine globale Impedanz erhalten wird, welche der Geometrie des Resonators entspricht.

5. Verfahren nach einem der Ansprüche 1 und 4, **gekennzeichnet durch** den Umstand, dass für die Echtzeitsynthese von Klängen, die von einem Blasinstrument produziert werden, die zwei Variablen der Impedanzbeziehung der akustische Druck (pₑ) und Fluss (uₑ) an dem Eingang des Resonators sind.

## Claims

1. Method for digitally simulating a non-linear interaction between an excitation source having non-linear characteristics and a wave in a resonator having linear characteristics, said method being suitable for the real-time synthesis of the sound of a musical instrument comprising at least the excitation source and the resonator, **characterised in that**:
- at each point in time and at a point of the resonator, at least the following are expressed:
• a non-linear equation between two physical variables, known as Kirchhoff variables, such as the flow and the acoustic pressure in the case of a wind instrument, said non-linear equation belonging to a non-linear portion (2) of a digital model in which this non-linear portion models the role of the excitation source in the phenomenon to be simulated,
• a linear impedance or admittance equation for the input of the resonator, directly and digitally between the two physical variables, in the form of a linear filter having delays, without any decomposition into two-way waves, and using two elementary waveguides to thereby produce a transfer function between the two variables of the impedance or admittance equation, said input impedance or admittance of the resonator thus being represented by a linear portion (3) of the digital model;
- the linear portion (3) of the model is coupled to the non-linear portion (2) just as the impedance or admittance equation for the input of the resonator between the physical variables is associated with the non-linear equation between these same variables;
- the sound produced by the instrument is simulated in real time by modelling the physical phenomena governing the operation of the instrument by means of tools for calculating digital signals and from said equations of which the solution corresponds to the physical manifestation of the phenomenon to be simulated, this being the sound produced by the instrument, this sound resulting from the coupling between the excitation source and the resonator.

2. Method according to claim 1, **characterised in that** the linear portion (3), having two waveguides, of the model is coupled to a loop connecting the output to the input of said linear portion (3) and comprising a function (21) involving the non-linearity as expressed physically.

3. Method according to claim 2, **characterised in that** the model is controlled by at least two parameters representing the non-linear physical interaction between the source and the resonator, by means of a loop connecting the output to the input of the linear portion (3) and comprising a non-linear function (21) which acts as the excitation source for the resonator.

4. Method according to claim 1 for synthesising the sound of an instrument having a complex resonator, **characterised in that** the resonator is decomposed into a series of consecutive elements and **in that** the impedance or admittance equations corresponding respectively to each element of the resonator are calculated and combined so as to obtain a global impedance corresponding to the geometry of the resonator.

5. Method according to either claim 1 or 4, **characterised in that**, in order to synthesise, in real time, sounds produced by a wind instrument, the two impedance relation variables are the acoustic pressure (pₑ) and flow (uₑ) at the input of the resonator.
